# EUROPÄISCHE PATENTSCHRIFT

(11) **EP 2 295 212 B1**
(45) Veröffentlichungstag und Bekanntmachung des Hinweises auf die Patenterteilung: **25.01.2012**
(21) Anmeldenummer: 09400046.0
(22) Anmeldetag: 12.09.2009
(51) Int. Cl.: B27B 27/10

(54) **Holzbearbeitungsmaschine und dafuer geeignetes Parallelanschlagmodul**
Wood processing machine and suitable parallel stop module
Machine de traitement du bois et module de butée parallèle approprié

(43) Veröffentlichungstag der Anmeldung: 16.03.2011
(73) Patentinhaber: Scheppach Fabrikation von Holzbearbeitungsmaschinen GmbH, 89335 Ichenhausen (DE)
(72) Erfinder: Scherl, Thomas, 89073 Ulm (DE)
(74) Vertreter: Munk, Ludwig

(56) Entgegenhaltungen:
- DE-U1- 9 307 673
- US-A- 4 322 066
- US-A- 4 516 612
- US-A1- 2004 123 712

## Beschreibung

Die Erfindung betrifft eine Holzbearbeitungsmaschine gemäß dem Oberbegriff des Anspruchs 17, sowie ein dafür geeignetes Parallelanschlagsmodul gemäß dem Oberbegriff des Anspruchs 1. Ein derartiges Parallelanschlagsmodul wird von der US 2004/0123712 A1 offenbart.

Bei Werkzeugmaschinen, insbesondere bei den Holzbearbeitungsmaschinen wie z.B. Kreissägen oder dergleichen müssen oft Werkstücke, wie z.B. Spanplatten an einem einen Maschinentisch durchgreifenden Werkzeug, wie z.B. einem Sägeblatt vorbei geführt werden.

Derartige Werkzeugmaschinen weisen daher häufig einen gegenüber dem Werkzeug in einer quer zu einer Längsrichtung, z.B. der Arbeitsrichtung eines Sägeblatts verlaufende Auszugrichtung beweglich am Maschinentisch aufgenommenen Parallelanschlag auf, welcher einen parallel zu der Längsrichtung verlaufenden Werkstückanschlag aufweist, an dem das Werkstück angelegt werden kann, um so mit seiner dem Werkzeug abgewandten Kante mit einem bestimmten Abstand zu dem Werkzeug auf dem Maschinentisch positioniert zu werden, um dann an dem Werkzeug vorbeigeführt zu werden. Um den eingestellten Abstand des Parallelanschlags von dem Werkzeug während des folgenden Bearbeitungsvorgangs fest einzustellen, weisen gattungsgemäße Werkzeugmaschinen bzw. deren Parallelanschlagsmodul ferner eine Arretiervorrichtung auf, welche von einem Bediener zwischen einer Arretierstellung und einer Freigabestellung schaltbar sind, um einen geführten Abschnitt des Parallelanschlags zu arretieren oder zur erneuten Einstellung des Abstands zwischen dem Werkzeug und dem Werkstückanschlag frei zu geben.

In der US-Patentschrift US 4,322,066 ist beispielsweise eine Kreissäge mit einem rollengeführten Parallelanschlagsmodul vorgeschlagen worden, um das Gleiten des geführten Abschnitts des Parallelanschlags zu verbessern. Der geführte Abschnitt des Parallelanschlags umschließt dabei U-förmig eine an einem Beistelltisch angebrachte Führungsrippe. Im Nutgrund und an einer Flanke des U-förmigen Abschnitts sind Rollen befestigt, über welche der Parallelanschlag auf der Führungsrippe abrollen kann. Des weiteren weist das Parallelanschlagsmodul eine Arretiervorrichtung auf, welche einen als Gabel ausgebildeten Arm hat, der eine Schraube umgreift, welche gegen die in der Nut zwischen den Schenkeln des geführten Abschnitts aufgenommene Führungsrippe gedrückt werden kann oder diese freigibt.

Im Bereich der Holzbearbeitung sind an gängigen Maschinentischen schon Führungsschienen bzw. geeignete Aufnahmen für Parallelanschlagsmodule vorhanden, so dass dafür geeignete Parallelanschläge auch als einzeln zukaufbare Parallelanschlagmodule vertrieben werden können.

Der Werkstückanschlag ist dabei an einem dem Maschinentisch zumindest abschnittsweise übergreifenden Überbau des Parallelanschlags vorgesehen, wobei der Überbau wiederum über zumindest einen geführten Abschnitt in zumindest einer dafür vorgesehenen Führungsnut am Maschinentisch verschiebbar aufgenommen ist.

Bekannt sind Parallelanschläge, welche den Maschinentisch vollständig übergreifen und in einer vorder- und einer rückseitigen Führungsnut am Maschinentisch abgestützt sind. Andere bekannte Parallelanschläge sind mit einem geführten Abschnitt in einer auf einer Vorderseite des Maschinentisches vorgesehenen Führungsnut abgestützt und im rückseitigen Bereich des Maschinentisches über eine Gleitauflage auf der Oberfläche der Tischplatte.

Eine Abwandlung davon zeigt die US-Patentanmeldung US 2004/0123712 A1. Dort ist eine Kreissäge mit einem Parallelanschlagmodul vorgesehen, welches über einen Motor und eine längs des Maschinentischs angeordnete Spindel angetrieben werden kann. Dazu ist der Parallelanschlag mit einer entsprechenden Mutter auf der Spindel aufgenommen. Die Mutter befindet sich dabei an einem geführten Abschnitt, welcher zusammen mit der Motorspindel in einer Führungsnut aufgenommen ist. Dabei durchgreift der geführte Abschnitt bzw. der Führungswagen mit einem Arm das Profil der Führungsschiene. Der Arm ist dabei über eine Klammer mit dem Überbau des Parallelanschlags verbunden und mit einem Führungsstück auf einem T-förmigen Führungsschienenende des Führungsschienenprofils geführt.

Bei beiden Varianten kommt es immer wieder zu einem Verklemmen des Parallelanschlags in den zugeordneten, maschinentischseitig vorgesehenen Führungen.

Hiervon ausgehend ist es Aufgabe der vorliegenden Erfindung, ein leichtgängiges Parallelanschlagsmodul und eine Holzbearbeitungsmaschine mit einem leichtgängigen Parallelanschlag zu schaffen, welches einfach an den Maschinentisch angesetzt und wieder abgenommen werden kann.

Diese Aufgabe wird hinsichtlich des Parallelanschlagsmoduls mit den Merkmalen des Anspruchs 1 gelöst, hinsichtlich der Holzbearbeitungsmaschine mit den Merkmalen des Anspruchs 17.

Erfindungsgemäß weist der geführte Abschnitt des Parallelanschlagsmoduls bzw. des Parallelanschlags der Holzbearbeitungsmaschine, über welchen der Überbau des Parallelanschlags beweglich in einer maschinentischseitig vorgesehenen Führungsnut abgestützt ist, einen oder auch mehrere in die Führungsnut zumindest abschnittsweise einsetzbare Führungswagen auf, welcher wiederum jeweils eine Anzahl Kugel- oder Rollenlager bzw. kugel- oder rollengelagerter Rollen aufweisen, über die jeder in die Führungsnut eingesetzte Führungswagen auf zugeordneten Abrollflächen der Führungsnut in der Freigabestellung abrollen kann bzw. über die jeder Führungswagen in der Führungsnut in (und entgegen) der Auszugsrichtung rollbeweglich ist. Dabei weist der Führungswagen ferner einen an dem Überbau festgelegten Wagenkörper auf, an dem die Anzahl Kugel- oder Rollenlager (bzw. die Rollen) mit einem vorzugsweise in der Vertikalrichtung mit zwischen einer Abrollstellung und einer Entnahmestellung veränderbaren bzw. einstellbaren Abstand zu der jeweils zugeordneten Abrollfläche an der Führungsnut aufgenommen sind. In der Abrollstellung liegt die Anzahl Kugel- oder Rollenlager dabei an den Führungsflächen an und in der zur Entnahme des Führungswagens aus der Führungsnut dienenden Entnahmestellung nicht.

Auf diese Weise gelingt nicht nur ein leichtgängiges Verschieben des Parallelanschlags gegenüber dem Werkzeug, was insbesondere der Genauigkeit der Einstellung eines gewünschten Abstands zwischen dem Werkzeug und dem Werkstückanschlag zugute kommt und wodurch der Parallelanschlag auch nicht mehr so leicht verklemmt wie bei gleitgeführten Parallelanschlagmodulen.

Vielmehr kann der Führungswagen in der Entnahmestellung auch auf besonders einfache Weise mit seinen Rollen in die Führungsnut eingesetzt werden, so dass insgesamt ein besonders einfaches Ansetzen des Parallelanschlagsmoduls an den Maschinentisch gelingt. Vor Inbetriebnahme des Parallelanschlags werden die Kugel- oder Rollenlager dann in ihre spielfrei an zugeordneten, in Auszugsrichtung verlaufenden Abrollflächen in der Führungsschiene anliegende Abrollstellung gebracht. Soll das Parallelanschlagsmodul wieder vom Maschinentisch abgenommen werden, so werden die Kugel- oder Rollenlager (bzw. Rollen) erneut aus ihrer an den zugeordneten Abrollflächen anliegenden Abrollstellung in die nicht dort anliegende Entnahmestellung verbracht. Danach kann der Führungswagen wiederum sehr einfach aus der Nut entnommen und das Parallelanschlagsmodul vom Maschinentisch abgehoben werden.

Die Anzahl Kugel- oder Rollenlager kann beispielsweise über eine senkrecht zur Auszugsrichtung, vorzugsweise in Vertikalrichtung bewegliche bzw. in diese Richtung aufspreizbare bzw. verschwenkbare Armanordnung an dem Wagenkörper befestigt sein. Die Entnahmestellung entspricht dann einer Stellung der Armanordnung, in der die Anzahl Kugel- oder Rollenlager nicht senkrecht zur Auszugsrichtung gegen die Ablaufflächen gespreizt ist. Eine aufgespreizte Stellung der Armanordnung in der Führungsnut entspricht dann der Abrollstellung.

Besonders bevorzugt ist eine Vorspanneinrichtung vorgesehen, welche die Kugel- oder Rollenlager in die Abrollstellung vorspannt, vorzugsweise eine an der Armanordnung angreifende, die Armanordnung in die aufgespreizte Stellung Abrollstellung vorspannende Vorspanneinrichtung, so dass die in die Führungsnut eingesetzten Lager gegen die ihnen zugeordneten Abrollflächen der Führungsnut vorgespannt werden.

Insgesamt gelingt somit eine exakte Führung des Parallelanschlags in der Führungsnut ohne Stottern beim Verschieben.

Selbstverständlich kann bei einem in einer auf der Vorderseite des Maschinentisches vorgesehenen Führungsnut und in einer auf der Rückseite des Maschinentisches vorgesehen Führungsnut jeweils über einen geführten Abschnitt abgestützten Parallelanschlag in beiden Führungsnuten ein rollen- bzw. kugellagerabgestützter Führungswagen vorgesehen sein. Es wäre auch denkbar, den Parallelanschlag über eine Mehrzahl in einer Führungsnut rollen- bzw. kugellagerabgestützter Führungswagen an dem Maschinentisch beweglich aufzunehmen. Bei einem Parallelanschlag, welcher lediglich in einer Führungsnut auf der Vorderseite des Maschinentisches aufgenommen ist, und auf der Rückseite des Maschinentisches über einen Gleitabschnitt auf der Tischplatte abgleitet, ist dagegen lediglich ein in der vorderseitigen Führungsnut aufgenommener Führungswagen nötig. Hier wäre es jedoch zur weiteren Verbesserung der Leichtgängigkeit des Parallelanschlags denkbar, anstatt des rückseitigen Gleitabschnitts den Parallelanschlag auch dort über eine Rolle abzustützen.

Eine Holzbearbeitungsmaschine gemäß einer vorteilhaften Weiterbildung der Erfindung weist ferner eine Tischverbreiterung mit einem Auszugelement auf, welches zur Verbreiterung des Maschinentisches eine neben dem Maschinentisch positionierbare Auszugplatte aufweist, welche zwischen zwei an der Auszugplatte befestigten Auszugarmen aufgenommen ist, die wiederum in zwei tischseitig befestigbaren Führungsschienen in der Auszugsrichtung geführt aufgenommen sind, wobei zumindest der vordere der Auszugsarme von einer Führungsnut für den geführten Abschnitt des Parallelanschlags durchdrungen ist.

Auf diese Weise kann der Anschlag nicht nur sowohl im ausgefahrenen Zustand der Tischverbreiterung als auch im eingefahrenen Zustand der Tischverbreiterung genutzt werden, sondern auch der Abstand des Parallelanschlags bzw. des Werkstückanschlags des Parallelanschlags von dem Werkzeug unabhängig von dem Auszugszustand der Tischverbreiterung eingestellt werden. Ferner kann über die optionale Tischverbreiterung eine zweistufige Einstellung des Abstands des Werkstückanschlags von dem Werkzeug erreicht werden: Zunächst wird die Tischverbreiterung mit in der bzw. den Führungsnuten an dem bzw. den Führungsarmen arretiertem Parallelanschlag grob auf die richtige Position gebracht, anschließend wird über den leichtgängig in der Führungsnut verschiebbaren Führungswagen des Parallelanschlags der Abstand des Werkstückanschlags von dem Werkzeug fein eingestellt (nachdem die Arretiervorrichtung des Parallelanschlags gelöst worden ist).

Zur manuellen Veränderung des Abstands der Anzahl Rollen von den zugeordneten Abrollflächen bzw. zum manuellen Abheben der Anzahl Rollen zwecks Entnahme des Führungswagens aus der Führungsnut kann dabei ein Stellhebel vorgesehen sein, welcher über eine Kupplungseinrichtung mit der Armanordnung gekoppelt ist. Dadurch, dass ein separater Griff bzw. Stellhebel zum Aufspreizen bzw. Einfahren der Armanordnung vorgesehen ist, muss für die Abnahme des Parallelanschlags von dem Maschinentisch ein bewusstes Entriegeln an diesem Stellhebel vorgenommen werden, d.h. die Anzahl Rollen in die Entnahmestellung gebracht werden, in der sie nicht an der jeweils zugeordneten Abrollfläche anliegt.

Die Armanordnung kann dabei einen Arm aufweisen, dessen eines Ende um eine in Längsrichtung verlaufende Drehachse schwenkbar an dem Wagenkörper befestigt ist und dessen anderes Ende zumindest eine Rolle trägt. Wird die Rolle über den Stellhebel und die Kupplungseinrichtung, z.B: einen den Wagenkörper durchgreifenden, mit dem Stellhebel verbundenen oder verbindbaren Kupplungsbolzen nach oben verschwenkt, so kann die Rolle aus der Abrollstellung, in der der Wagenkörper und damit der Parallelanschlag auf ihr lagert, in die Entnahmestellung gebracht werden, wobei dabei beispielsweise der Überbau des Parallelanschlagmoduls auf der Tischplatte des Maschinentischs aufliegt.

Bevorzugt umfasst die Armanordnung jedoch eine vorzugsweise um eine in Längsrichtung verlaufende Drehachse verschwenkbar an dem Wagenkörper angebrachte Wippe, mit zwei auf entgegen gesetzten Seiten der Wippe befestigten Lagerbolzen, wobei auf den Lagerbolzen jeweils zumindest eine Rolle aufgenommen ist. Der Wagenkörper kann sich dann in der Abrollstellung über die Armanordnung und die Rollen zwischen einer oberen und einer unteren Abrollfläche in der Führungsnut abstützten. Dadurch ist der Parallelanschlag nicht nur besonders sicher, sondern aufgrund der Entlastung der unteren Rolle auch besonders leichtgängig geführt. Theoretisch wäre dabei auch eine Abstützung zwischen zwei vertikal verlaufenden Seitenwänden der Führungsnut denkbar.

Gemäß einer weiteren vorteilhaften Weiterbildung weist die Arretiervorrichtung eine in der jeweiligen Führungsnut, also beispielsweise in einer vorderseitig am Maschinentisch dem Bediener zugewandten Führungsnut aufnehmbare Anpressleiste auf. Dabei kann die Anpressleiste über eine in Längsrichtung in die Führungsnut greifende Kupplungseinrichtung zwischen der Arretierstellung, in der sie gegen die Rückseite einer in Auszugsrichtung verlaufenden Hinterschneidung der Führungsnut gepresst ist, und der Freigabestellung, in der sie von der Rückseite der Hinterschneidung abgehoben ist, schaltbar sein. Die Arretiervorrichtung kann ferner eine Gegenhaltefläche aufweisen, welche gegen eine Anlagefläche am Maschinentisch gedrückt wird, wenn die Anpressleiste in die Arretierstellung bewegt wird, so dass gegen die über die Anpressleiste ausgeübte Druckkraft eine Gegenhaltekraft erzeugt wird, wodurch die Arretierung des Parallelanschlags erfolgt. Bevorzugt verlaufen eine an der Anpressleiste befindliche Anpressfläche und die Gegenhaltefläche in einer anderen, vorzugsweise senkrechten Ebene zu den Ablauf- bzw. Abrollflächen für die Rollen(lager), so dass die Betätigung der Arretiervorrichtung völlig unabhängig von der Einstellung der Führung des Parallelanschlags bzw. dem Verbringen der Armanordnung in die Entnahmestellung oder die geführte Stellung möglich ist.

Wenn sich die Gegenhaltefläche an dem Wagenkörper befinden und die Anlagefläche an der Führungsschiene auf der der Rückseite der Hinterschneidung gegenüberliegenden Vorderseite, kann durch Verschieben der Anpressleiste gegenüber dem Wagenkörper der Parallelanschlag arretiert oder zum Verschieben freigeschaltet werden. Daher ist es vorteilhaft wenn die Anpressleiste über die Kupplungsvorrichtung gegenüber dem Wagenkörper in Längsrichtung verschiebbar ist. Auf diese Weise gelingt eine zuverlässige und einfach zu handhabende Arretierung bzw. Freigabe des Parallelanschlags in Auszugsrichtung.

Eine weitere vorteilhafte Weiterbildung der Erfindung betrifft einen verschwenkbar am Überbau aufgenommenen Schwenkhebel, welcher als Betätigungseinrichtung für die Arretiereinrichtung vorgesehen ist. Der Schwenkhebel ist dabei zwischen der Freigabestellung und der Arretierstellung um eine beispielsweise in Auszugsrichtung verlaufende, vorzugsweise horizontale Schwenkachse verschwenkbar und weist zumindest einen exzentrisch zu seiner Schwenkachse verlaufenden Führungsabschnitt auf, über welchen die Arretiereinrichtung schaltbar, also zwischen der Arretierstellung und der Freigabestellung betätigbar ist. Dabei kann die vorstehend genannte Kupplungseinrichtung vorteilhaft mit dem Schwenkhebel über dessen exzentrisch zur Schwenkachse verlaufenden Führungsabschnitt mit dem Schwenkhebel gekoppelt sein.

Alternativ oder ergänzend zu der Arretierung des Parallelanschlags mit Hilfe einer an der vorderen Führungsnut angreifenden Arreitiervorrichtung kann der Überbau des Parallelanschlagmoduls als ein den Maschinentisch in Längsrichtung vollständig übergreifender Portalüberbau ausgebildet sein, welcher auf seiner rückwärtigen, dem Bediener abgewandten Seite des Maschinentisches einen Spannzapfen aufweist, welcher über die Betätigungseinrichtung, also vorzugsweise über den Schwenkhebel in eine zugeordnete, maschinentischseitig vorgesehene Führungsnut drückbar ist, was der Arretierstellung entspricht, und welcher ferner in die quer zur Längsrichtung bewegliche Freigabestellung bringbar ist. Um den Spannzapfen in die Arretierstellung bzw. in die zugeordnete Führungsnut zu drücken, bzw. den Spannzapfen in dieser Stellung gegen eine weitere Spanneinrichtung auf der Vorderseite des Maschinentisches, z.B. eine Anlagefläche an der vorderseitigen Führungsnut zu verspannen, kann dabei eine den Überbau in Längsrichtung durchgreifende Spannstange vorgesehen sein, welche - ebenso wie es die Ankopplung der Kupplungseinrichtung sein kann - in einem exzentrischen Führungsabschnitt an dem Schwenkhebel aufgenommen sein kann. Über ein Verschwenken des Schwenkhebels, welcher mit einer Außenumfangsspannfläche an einer zugeordneten Anlagefläche am Überbau anliegt, lässt sich somit die Spannstange unter Zug oder Druck setzen, so dass der Spannzapfen gegen Anlageflächen in der zugeordneten Führungsnut gespannt, also in der Führungsnut arretiert werden kann und auch wieder entlastet, also freigegeben werden kann.

Die Arretiervorrichtung kann auf der Vorderseite des Maschinentisches einfach Gegenanschlagsflächen aufweise, welche gegen entsprechende Anlageflächen am Maschinentisch gedrückt werden, wenn der Spannzapfen und/oder die Anpressleiste in die Arretierstellung bewegt werden. Bei einem Lösen der Arretierung über den als Betätigungseinrichtung für die Arretiereinrichtung vorgesehenen Schwenkhebel kann der Parallelanschlag dann (bei gleichzeitig entnahmefähig angeordneten Lagern) insgesamt von der Maschine abgehoben werden, so dass eine leichte Montage und Demontage des Parallelanschlags möglich ist.

Um auch unter seitlichem Druck des Werkstücks eine hohe Sicherheit gegen ein Verschieben des Parallelanschlags bereit zu stellen, erweist sich dabei eine Kombination des Spannzapfens mit einer vorstehend beschriebenen Weiterbildung der Erfindung mit einer in einer vorderseitig am Maschinentisch vorgesehenen Führungsnut aufgenommenen Anpressleiste als besonders vorteilhaft. Zudem ermöglicht die Fixierung des Parallelanschlags auf beiden Seiten des Maschinentischs eine hohe Winkelgenauigkeit zur Längsrichtung, also beispielsweise zu einem als Werkzeug vorgesehenen Sägeblatt. Ist die Anpressleiste (beispielsweise über die Kupplungseinrichtung) ebenfalls mit dem Schwenkhebel der Arretiereinrichtung verbunden, so kann auch bei dieser Ausführungsform die Arretierung mit einem Handgriff gelöst und wieder festgestellt werden.

Der Stellhebel zum Abheben der Anzahl Rollen von den zugeordneten Abrollflächen kann dabei vorteilhaft über die gleiche Kupplungseinrichtung mit der Armanordnung gekoppelt sein wie der Schwenkhebel zum Betätigen der Arretiereinrichtung. Dazu kann die Kupplungseinrichtung einen in Längsrichtung verlaufend in dem Wagenkörper drehbar aufgenommenen Kupplungsbolzen aufweisen, auf dessen zur Führungsnut hin gewandten Seite zum einen die Armanordnung, bzw. die Wippe verschwenkbar aufgenommen ist und an dem zum Anderen die Anpressleiste befestigt ist, vorzugsweise an den freien Enden der Lagerbolzen, auf denen die Rollen auf der Wippe aufgenommen sind.

Der auf der der Wippe abgewandten Seite des Wagenkörpers befindliche Stellhebel kann einen von dem Kupplungsbolzen durchdrungenen und mit dem Kupplungsbolzen drehfest verbundenen Gelenkaugenabschnitt aufweisen, mit welchem er auf seiner der Wippe zugewandten Seite an den Wagenkörper anschließt. Auf der der Wippe bzw. dem Wagenkörper abgewandten Seite des Gelenkaugenabschnitts kann dann eine den Kupplungsbolzen mit einer Betätigungseinrichtung der Arretiereinrichtung koppelnder, rückseitiger Kupplungsabschnitt vorgesehen sein, über den der Kupplungsbolzen zwischen der Arretierstellung, in welcher er soweit aus der Führungsnut herausgezogen ist, dass die Anpressleiste an der Rückseite der Hinterscheidung anliegt, und der Freigabestellung, in welcher er soweit in die Führungsnut hineingeschoben ist, dass die Anpressleiste an der Rückseite der Hinterscheidung anliegt, verschiebbar ist.

Eine weitere vorteilhafte Weiterbildung betrifft die Befestigung einer einen Werkstückanschlag bildenden Winkelschiene mittels einer Winkelschienen-Spannvorrichtung an dem Überbau, vorzugsweise an einem zwischen einem vorderen Bock und einem hinteren Bock befestigten Trägerprofil des Überbaues. Die Winkelschiene ist dabei mittels der Winkelschienen-Spannvorrichtung spannbar und zum Verschieben in Längsrichtung freigebbar. Vorteilhaft weist die Winkelschiene dabei eine in Längsrichtung verlaufende, hinterschnittene Nut auf und die Winkelschienen-Spannvorrichtung eine in der hinterschnittenen Nut aufgenommene Anpressleiste sowie eine das Trägerprofil durchgreifenden und mit der Anpressleiste verschraubte Spannschraube mit einer Spannfeder, über welche die Anpressleiste von dem Trägerprofil weg vorgespannt ist.

Zum Lösen und wieder Befestigen der Winkelschiene nach einem Verschieben in Längsrichtung ist dabei jeweils nur ein Handgriff notwendig, um die Spannschraube festzustellen, wenn an dem der Anpressleiste abgewandten Ende der Spannschraube ein Handrad aufgesetzt ist. Ferner wird mittels der vorzugsweise um die Spannschraube herumgelegte Spannfeder die Anpressleiste in der Nut der Winkelschiene immer auf Distanz gehalten, sobald die Spannschraube gelöst wird, wodurch ein leichteres Einfahren der Winkelschiene auf die Anpressleiste und somit kürzere Montage- und Demontagezeiten möglich sind.

Die Merkmale der weiteren Unteransprüche betreffen die konkrete Ausgestaltung des funktionalen Erfindungsgedankens mit strukturellen Merkmalen, welche in Zusammenhang mit der Erläuterung bevorzugter Ausführungsformen der Erfindung anhand der beiliegenden Zeichnungen näher erläutert werden. Hierbei sei erwähnt, dass die Merkmale der Ausführungsformen nicht nur in der konkret gezeigten und erläuterten Kombination, sondern auch jedweder sonstigen, sinnvoll erscheinenden Kombination mit den Hauptansprüchen von der Erfindung erfasst sein sollen. Es sei ferner darauf hingewiesen, dass der in Anspruch 2 vorgeschlagenen Aufbau des Führungswagens auch vorteilhaft einsetzbar ist, wenn an seinem Wagenkörper anstatt der Kugel- bzw. Rollenlager oder Rollen Gleitabschnitte vorgesehen sind. Ein Parallelanschlagsmodul mit den Merkmalen des Oberbegriffs des Anspruchs 1 und den Merkmalen des Anspruchs 2, wobei Kugellager und/oder Gleitabschnitte beweglich an dem Wagenkörper vorgesehen sind bzw. eine entsprechende Holzbearbeitungsmaschine mit den Merkmalen des Oberbegriffs des Anspruchs 17 und einem entsprechend aufgebauten Führungswagen könnten daher - optional zusammen mit den in der vorstehenden Beschreibungspassage genannten Merkmalen, den in den weiteren Unteransprüchen genannten Merkmalen und dem weiteren, in Zusammenhang mit den Zeichnungen beschriebenen Merkmalen in jedweder sinnvollen Kombination - zum Gegenstand einer eigenständigen Anmeldung gemacht werden. Ebenso denkbar wäre es, den in Anspruch 3 vorgeschlagenen Aufbau der Arretiervorrichtung zusammen mit den Merkmalen des Oberbegriffs des Anspruchs 1 bzw. 17 zum Ausgangspunkt einer eigenständigen Anmeldung zu machen, insbesondere zusammen mit den weiteren optionalen, den Aufbau der Arretiervorrichtung und dessen Kopplung mit dem geführten Abschnitt betreffenden Merkmalen. Ein Parallelanschlagsmodul mit den Merkmalen des Oberbegriffs des Anspruchs 1 bzw. eine Holzbearbeitungsmaschine mit den Merkmalen des Oberbegriffs des Anspruchs 17 könnten zusammen mit den Merkmalen der Ansprüche 15 und 16, sowie optional der weiteren Unteransprüche zum Gegenstand einer eigenen Anmeldung gemacht werden.

Es zeigen:
- Figur 1: eine perspektivische Ansicht eines Maschinentisches einer Kreissäge mit einem Parallelanschlagsmodul gemäß einer bevorzugten Ausführungsform der Erfindung;

- Figur 2: eine Teil-Draufsicht auf die in Figur 1 dargestellte Kreissäge;
- Figur 3: eine Teil-Ansicht einer in der in den Figuren 1 und 2 dargestellten Ausführungsform der Erfindung verwendeten Führungsschienenanordnung für das Parallelanschlagsmodul;
- Figur 4: einen Schnitt durch das in den Figuren 1 und 2 gezeigte Parallelanschlagsmodul entlang der Linie II-II in Figur 2;
- Figur 5: Einzelheit V in Figur 4;
- Figur 6: eine Detailansicht eines Führungswagens des in den vorherigen Figuren gezeigten Parallelanschlagsmoduls von oben;
- Figur 7: eine weitere Detailansicht des Führungswagens in einer teilweise geschnittenen Darstellung von der Seite her;
- Figur 8: eine teilweise ausgeschnittene Ansicht des auf der Bedienerseite befindlichen Abschnitts des in den vorherigen Figuren dargestellten Parallelanschlagsmoduls von einer der Figur 4 entsprechenden Seite aus;
- Figur 9: eine Schnittansicht entlang der Linie IX-IX in Figur 8;
- Figur 10a: eine Seitenansicht einer Unterlagscheibe einer Kupplung zwischen einer Arretiervorrichtung und einer Lagerspieleinstelleinrichtung des in den vorstehenden Figuren gezeigten Parallelanschlagsmoduls;
- Figur 10b: eine perspektivische Ansicht der in Figur 10a dargestellten Unterlagscheibe;
- Figur 11: eine perspektivische Ansicht eines der in den Figuren 10a und 10b dargestellten Unterlagscheibe zugeordneten Schiebestücks der Kupplung;
- Figur 12: eine Detailansicht eines in einer am Maschinentisch befestigten Führungsschiene aufgenommenen Endes eines Auszugarms, in welchem eine Führungsnut für das Parallelanschlagsmodul gemäß den vorstehenden Figuren vorgesehen ist;
- Figur 13: eine Detailansicht eines dem Parallelanschlagsmodul der vorherstehenden Figuren zugewandten Endes der die Auszugsarme aufnehmenden Führungsschienen; und
- Figur 14: eine Detail-Schnittansicht entlang Linie XIV-XIV in Figur 2 auf einen der in den Führungsschienen aufgenommenen Führungsarm, an dem die Führungsnut für das Parallelanschlagsmodul bei der in den vorstehenden Figuren gezeigten Ausführungsform der Erfindung vorgesehen ist.

Zunächst wird Bezug genommen auf die Figuren 1 bis 3, welche einen Maschinentisch 3 einer mit 1 bezeichneten Kreissäge zeigen, an dem ein Tischverbreiterungsmodul und ein Parallelanschlagsmodul auf der in Auszugsrichtung A liegenden Seite angebaut ist. An dem Maschinentisch 3 ist ein Werkzeugschlitz 2 vorgesehen, durch den ein Kreissägeblatt der Kreissäge greifen kann, wobei auf der einen Seite des Werkzeugschlitzes 2 eine Auszugsplatte 8 des Tischverbreiterungsmoduls angebaut ist und auf der anderen Seite des Werkzeugschlitzes 2 ein Gehrungsanschlagsmodul 4. Das Tischverbreiterungsmodul ist dabei so aufgebaut, dass die Maschine einfach umkonfiguriert werden kann, indem das Auszugselement auf der anderen Tischseite angesetzt wird.

Dazu sind längs des Maschinentisches 2 vorne und hinten am Außenende des Tisches jeweils eine Führungsschiene 6a, 6b befestigt, in welchen zwei Auszugarme 7a, 7b geführt aufgenommen sind, zwischen denen die Auszugsplatte 8 mit der Oberseite des Maschinentisches 3 oberseitig bündig befestigt ist. Ein Auszugselement des Tischverbreiterungsmoduls umfasst somit neben der Auszugsplatte 8 auch die beiden Auszugarme 7a, 7b und muss nicht zerlegt werden, bevor es an der anderen Tischseite wieder in die Führungsschienen 6a, 6b eingesetzt wird.

Die Führungsschienen 6a, 6b sind dabei jeweils von einer Führungsnut 6a, 12a, bzw. 6b, 12b über ihre gesamte, in Auszugsrichtung A verlaufende Länge durchdrungen, welche von der Führungsschiene 6a, 6b selbst bzw. deren Innenquerschnitt und einer auf Seiten der Auszugsplatte 8 jeweils aufgesteckten Gleitbuchse 12a, 12b gebildet wird. Die Führungsarme 7a, 7b sind dabei der jeweiligen Führungsnut 6a, 12a, bzw. 6b, 12b geführt aufgenommen und weisen über ihre gesamte Länge einen konstanten, nicht hinterschnittenen Querschnitt auf. Auf ihr in der jeweiligen Führungsnut 6a, 12a, bzw. 6b, 12b aufgenommenes Ende ist jeweils eine Gleitkappe 11a - bzw. auf der gegenüberliegenden Seite hier nicht dargestellt - 11 b aufgeschraubt.

Die jeweils mit einer der Gleitkappen 11a, 11 b versehenen Enden der Führungsarme 7a, 7b sind dabei der Figur 12 im Einzelnen zu entnehmen. Man erkennt, dass die Gleitkappen 11a, 11 b auf der Innenoberfläche der jeweiligen Führungsschiene 6a, 6b in der jeweiligen Führungsnut 6a, 12a bzw. 6b, 11 b abgleiten.

Die mit den Gleitbuchsen 12a bzw. 12b versehenen, der Auszugsplatte 8 zugewandten Enden der Führungsschienen 6a bzw. 6b sind dagegen im Einzelnen den Figur 13 und 14 zu entnehmen. Man erkennt, dass die Gleitbuchsen 12a, 12b von der Seite her in bzw. auf die Führungsschiene 6a, bzw. 6b aufgesteckt sind. Dazu weisen Gleitbuchsen 12a, 12b jeweils eine Einschraubführungsnut 19 auf, mit welcher sie auf an der Führungsschiene 6a vorgesehenen Befestigungsschrauben 18 gesteckt werden können. Die Gleitkappen 12 müssen zum Befestigen oder Abnehmen dann nur gedreht werden.

Mit Bezugsziffer 10 ist in Figur 1 ferner eine Arretiereinrichtung des Tischverbreiterungsmoduls bezeichnet, mit welcher das Auszugselement über in Feststellnuten 17a in den Auszugarmen 6a, 6b aufgenommenen Feststellklötze 10f in einer gewünschten Lage fixiert werden kann, wie wiederum der Figur 14 zu entnehmen ist. Dort ist auch eine Parallelanschlagverschiebenut 14a in dem Auszugarm 7a zu erkennen, welcher aufgrund der Teilegleichheit der Auszugarme 7a, 7b eine ebensolche Nut 14b im anderen, auf der rückwärtigen Maschinentischseite befindlichen Auszugarm 7b entspricht.

Das Parallelanschlagsmodul ist somit unabhängig von der Auszugsposition des Auszugselements in der Parallelanschlagverschiebenut 14a und der entsprechenden Nut 14b auf den Auszugsarmen 7a, 7b verschieblich aufgenommen. Weiterhin ist an den beiden Auszugarmen 7a, 7b auf das auf Seiten des Parallelanschlags gelegene Ende eine Endkappe aufgeschraubt (in der Zeichnung nur die am hinteren Auszugsarm 7b vorgesehene Endkappe 13b gezeigt), welche als Sicherungsanschlag für das Parallelanschlagsmodul dient.

Ferner weisen die beiden Auszugarme 7a, 7b jeweils eine weitere, oberseitige Aufnahmenut 15a auf, in welche beispielsweise ein Blech mit einer darauf angetragenen Längsskala aufnehmbar bzw. einklebbar ist. In der Figur 2 ist ferner ein Sichtfenster 15b zu erkennen, durch welches ein Benutzer auf eine auf der Führungsschiene 6a befindliche Breitenskala blicken kann, wenn er den Parallelanschlag bei nicht ausgezogener Tischverbreiterung benutzt. Will der Bediener den Parallelanschlag bei ausgezogener Tischverbreiterung benutzen, muss dazu zunächst der Parallelanschlag gegen die Endkappe 13b gefahren werden. Das Maß kann dann mit einem am in der Führungsschiene 7a befindlichen Ende des Auszugarms 6a bzw. der Gleitkappe 11a angebrachten Skalenzeiger auf einer weiteren, an der Führungsschiene 7a angebrachten Skala abgelesen werden. In beiden Fällen ist zu sehen, wie weit ein durch eine Winkelschiene 9d gebildeter Werkstückanschlag des Parallelanschlags von dem Werkzeug bzw. dem Werkzeugschlitz 2 entfernt ist.

Das Parallelanschlagsmodul weist dabei einen allgemein mit 9 bezeichneten Überbau auf, mit welchem es den Maschinentisch 3 in Längsrichtung L übergreift. Der Überbau 9 hat dabei einen vorderen Bock 9a, sowie einen hinteren Bock 9c, zwischen denen ein Trägerprofil 9b aufgeschraubt ist. An dem Trägerprofil 9b ist dabei über eine Spannvorrichtung 17 in Längsrichtung L verschieblich die Winkelschiene 9d aufgenommen.

Die in den Figuren 1 und 2 allgemein mit 17 bezeichnete Winkelschienen-Spannvorrichtung ist in der Figur 3 im Einzelnen zu entnehmen, wobei jedoch die Winkelschiene 9d weggelassen ist. Das Trägerprofil 9b wird dabei von einer Spannschraube 17b durchsetzt, an deren einem Ende ein Handrad 17a aufgesetzt ist, wohingegen das andere Ende der Spannschraube 17b in eine in einer hinterschnittenen Nut der Winkelschiene 9d einschiebbare Anpressleiste 17c eingeschraubt ist. Um die Spannschraube 17b ist dabei eine Spannfeder 17d herum gelegt, welche die Anpressleiste immer auf Distanz hält, so dass ein leichteres Einfahren der den Werkstückanschlag bildenden Winkelschiene 9d auf die Anpressleiste 17c ermöglicht. Zusätzlich ist die Anpressleiste 17c über die die hinterschnittene Nut durchgreifende Führungsbolzen 17e zu beiden Seiten der die hinterschnittene Nut ebenfalls durchgreifenden Spannschraube gegen ein Verkippen gesichert in zugeordneten Bohrungen am Trägerprofil 9b geführt.

Wie insbesondere der Figur 4 zu entnehmen ist, weist die in den Figuren 1, 2 allgemein mit 16 bezeichnete Arretiereinrichtung zum Arretieren des Parallelanschlagsmoduls in den Führungsnuten 14a, 14b der beiden Auszugarme 7a, 7b dabei einen Stellhebel 16a auf, an dem über einen Spannstangenzugbolzen 16f eine den portalförmigen Überbau 9 durchgreifende Spannstange 16b aufgenommen ist. An dem dem Schwenkhebel 16a entgegengesetzten Ende der Spannstange 16b ist dabei ein Spannzapfen 16c über einen nicht näher bezeichneten Bolzen an der Spannstange 16b befestigt. Der Spannzapfen 16c ist dabei über eine Gelenkachse 16d an dem hinteren Bock 9c des Portalüberbaus 9 aufgehängt, welche über eine Gelenkschelle 16e an dem hinteren Bock 9c befestigt ist. Der Spannhebel 16a liegt dabei, wie insbesondere der Figur 8 zu entnehmen ist, mit einer Außenumfangsoberfläche 16h an einer zugeordneten Anlagefläche 9e am vorderen Bock 9a des Überbaus 9 an und wird dabei über die Spannstange 16b bzw. eine um die Spannstange 16b herum gelegte Spannstangen-Vorspannfeder gegen die Anlagefläche 9e vorgespannt.

Der Spannstangen-Zugbolzen 16f, über den die Spannstange 16b an dem Schwenkhebel 16a befestigt ist, ist dabei in einer in Auszugrichtung A verlaufenden Aufnahmebohrung 16k für den Spannstangen-Zugbolzen 16f aufgenommen. Die Aufnahmebohrung 16k durchdringt den Schwenkhebel 16a an einer zu seiner Schwenkachse exzentrischen Stelle. Am anderen Ende ist die Spannstange 16b unterhalb des Anlenkpunktes des Spannzapfens 16c an dem hinteren Bock 9c am Spannzapfen 16c befestigt. Der Spannzapfen 16c weist dabei eine Nase auf, mit der er gegen Anlageflächen bzw. -kanten an der hinterschnittenen Nut 14b in dem Auszugsarm 7b auf der dem Bediener abgewandten Seite des Maschinentisches 3 verspannt werden kann, wenn über die Spannstange 16b ein entgegen der Längsrichtung L wirkender Zug auf den Spannzapfen 16c ausgeübt wird. In der Figur 4 und 8 befindet sich der Spannzapfen 16c dabei in einer gegen die Anlageflächen an der hinterschnittenen Nut 14b anliegenden, also arretierten Stellung. Zum Lösen des Spannzapfens 16c aus dieser Stellung muss der Schwenkhebel 16a nach oben verschwenkt werden, so dass sich der exzentrisch aufgenommene Spannstangen-Zugbolzen 16f in der Figur 4 und 8 nach rechts, also in Längsrichtung L bewegt und damit über die Spannstange 16b ein entsprechender Druck auf den Spannzapfen 16c ausgeübt wird. Zum erneuten Arretieren des Parallelanschlagsmoduls in den Führungsnuten 14a, 14b der Auszugsarme 7a, 7b kann der Schwenkhebel 16a wieder nach unten gedrückt werden.

Über den Schwenkhebel 16a kann jedoch nicht nur der Spannzapfen 16c aus einer Arretierstellung in eine Freigabestellung und zurück verschwenkt werden, welcher sich auf der Maschinentischrückseite befindet, sondern auch an einem vorderseitig in der dortigen Parallelanschlagsverschiebenut 14a aufgenommenen, geführten Abschnitt 24, 16g eine Arretierung (bzw. Freigabe) des Parallelanschlagsmoduls bewerkstelligt werden. Dabei wird vorne nicht nur einfach gegen die Spannkraft des Spannzapfens gegengehalten (was aber denkbar wäre), sondern eine eigenständige, das Parallelanschlagsmodul in der vorderen Führungsschiene 14a auch alleine arretierende (und freigebende) Arretiereinrichtung betätigt. Das Parallelanschlagsmodul kann also einerseits über den Spannzapfen 16c hinten und über eine nachstehend beschriebene, zugeordnete Gegenhalteeinrichtung vorne auf die beiden Auszugarme 6a, 6b aufgespannt und so arretiert werden. Zusätzlich kann das Parallelanschlagsmodul über die Arretierung am vorderseitig in der dortigen Parallelanschlagsverschiebenut 14a aufgenommenen, geführten Abschnitt 24, 16g an dem vorderen Auszugarm 6a verspannt werden. Insgesamt ergibt sich dadurch ein sehr kleiner Winkelfehler der Verspannung.

Zur näheren Erläuterung des Gebrauchs dieses aus einem allgemein mit 24 bezeichneten Führungswagen und einer Anpressleiste 16g gebildeten, in der Parallelanschlagsverschiebenut 14a geführten Abschnitts 24, 16g wird nun auf Figur 5 verwiesen, welche die in Figur 4 mit V bezeichnete Einzelheit darstellt.

Der Führungswagen 24 weist dabei ein an eine obere horizontale Anlagefläche der Parallelanschlagsverschiebenut anliegendes Kugellager 24a auf und ein in Figur 5 nicht zu erkennendes, an die gegenüberliegende, untere horizontale Anlagefläche der Parallelanschlagsverschiebenut 14a anliegendes Kugellager 14b (Abrollstellung, in der Entnahmestellung zur Entnahme des Parallelanschlagsmoduls vom Maschinentisch liegt keines der beiden Kugellager 24a, 24b an einer der Anlageflächen an). Die Kugellager 24a, 24b sind dabei auf zugeordnete Lagerbolzen 24d, 24e aufgepresst, welche einenends an einer insbesondere den Figuren 6 und 7 zu entnehmenden Wippe 24c befestigt sind und anderenends über Distanzscheiben-Stapel 24i, 24j von den Kugellagern 24a, 24b beabstandet mit einer Anpressleiste 16g versehen sind. Die Wippe 24c und die daran beidenends eingepressten Lagerbolzen 24d, 24e bilden dabei eine über einen Kupplungsbolzen 25a gegen die horizontalen Anlageflächen an der Parallelanschlagsverschiebenut 14a aufspreizbare bzw. verschwenkbare Armanordnung 24c, 24d, 24e, wobei die Wippe 24 über einen Sicherungssplint 24k mit dem Kupplungsbolzen 25a drehfest verbunden ist.

Der Kupplungsbolzen 25a durchgreift dabei einen am Überbau 9 festlegbaren Wagenkörper 24f und einen Stellhebel 23, wobei der Führungsbolzen 25a über eine Nut/Feder-Verbindung in einem Augenabschnitt 23a des Stellhebels 23 mit dem Stellhebel 23 verbunden ist. Um den Kupplungsbolzen 25a - und damit die daran befestigte Armanordnung 24c, 24d, 24e - in bzw. entgegen der Längsrichtung L zu bewegen ist eine in der Figur 4 allgemein mit 25 bezeichnete Kupplungseinrichtung vorgesehen, welche neben dem Kupplungsbolzen 25a einen auf der der Parallelanschlagsverschiebenut abgewandten Seite einen rückseitigen Kupplungsabschnitt 25b, 25c, 25d aufweist, über welchen der Kupplungsbolzen 25a in Längsrichtung L verschiebbar ist..

Der rückseitige Kupplungsabschnitt 25b, 25c, 25d ist dabei an den Schwenkhebel 16a der Arretiervorrichtung 16 gekoppelt, so dass über diesen Schwenkhebel 16a nicht nur der Spannzapfen 16c zwischen seiner Arretierstellung und seiner Freigabestellung verschwenkt werden kann, sondern auch der Kupplungsbolzen 25a und damit die letztlich an dem Kupplungsbolzen 25a befestigte Anpressleiste 16g aus ihrer gegen die Rückseite der Hinterschneidung der Führungsnut 14a anliegenden Arretierstellung in eine von der Rückseite der Hinterschneidung abgehobene Freigabestellung (und zurück). In der Arretierstellung drückt die Anpressleiste 16g dabei von innen gegen die Hinterschneidung der Führungsnut 14a und gleichzeitig auch die dem Auszugarm 7a zugewandte (und damit der Anpressleiste 16g zugewandte) Seitenfläche des Wagenkörpers 24f als Gegenhaltefläche von außen gegen eine entsprechende Anlagefläche des Auszugsarms 7a.

Der Schwenkhebel 16a weist dazu eine spiralförmig um seine Schwenkachse verlaufende Führungsnut 16i auf, in der ein Führungsstift 16j aufgenommen ist, an dem, vergleiche Figuren 8, 9, ein Schiebestück 25b aufgehängt ist. Das Schiebestück 25b weist dabei zwei den Kupplungsbolzen 25a umgreifende Arme auf, an denen es an dem Führungsstift 16j aufgehängt ist. Das Schiebestück 25b ist dabei zwischen einer vertikal verlaufenden Fläche des Stellhebels 23 und einer Unterlagscheibe 25c vertikal verschieblich aufgenommen.

Das Schiebestück 25b und die zugeordnete Unterlagscheibe 25c sind dabei in den Figuren 10 und 11 im Einzelnen gezeigt. Man erkennt, dass am Schiebestück 25b zur Unterlagsscheibe 25c hin zwei gewölbte Kupplungsvorsprünge 25h vorgesehen sind, denen jeweils eine an der dem Schiebestück 25b zugewandten Oberfläche der Unterlagsscheibe 25c vorgesehene Kupplungsnut 25g zugeordnet ist. Die Kupplungsnuten 25g beginnen dabei, wie in Figur 8 zu erkennen ist, am oberen Ende der Unterlagsscheibe 25c und enden mit einer abgerundeten Flanke in einem Bereich, in welchem sich die Kupplungsvorsprünge 25h befinden, kurz bevor durch ein Herunterdrücken des Schwenkhebels 16a (Pfeil "Zu") die Spannleiste 16g gegen die Hinterschneidung der Führungsschiene 14a gelegt wird.

Wird der Schwenkhebel 16a nun noch weiter heruntergedrückt, drücken die Kupplungsvorsprünge 25h gegen die unterseitigen Flanken der Kupplungsnuten 25g und bewirken somit eine Verschiebung der Unterlagsscheibe 25c entgegen der Längsrichtung L, also zum Bediener hin. Die Unterlagsscheibe 25c ist dabei an einer mittigen Bohrung 25f von dem Kupplungsbolzen 25a durchgriffen und über eine Kupplungsstellschraube 25d mit dem Kupplungsbolzen 25a verschraubt, so dass bei Betätgigung des Schwenkhebels 16a mit der Unterlagsscheibe 25c auch der Kupplungsbolzen 25a und damit letztlich die Anpressleiste 16g zum Bediener hin verschoben wird.

Die Kupplungsvorsprünge 25h kommen dabei zur Anlage an den unterseitigen Flanken der Kupplungsnuten 25g, befinden sich somit in einer zwischen der Freigabestellung und der Arretierstellung befindlichen Zwischenstellung. Dabei wird die Anpressleiste 16g gegen die Hinterschneidung 14a der Führungsnut im Auszugarm 7a gezogen und rechtwinklig ausgerichtet.

Wird der Schwenkhebel 16a noch ein paar Grad weiter herunter gedrückt, so wird die Zwischenstellung überfahren und die Kupplungsvorsprünge 25h treten aus den Kupplungsnuten 25g. Dadurch erfolgt schließlich die eigentliche Arretierung (Arretierstellung), in der der Auszugarm 7a zwischen der Spannleiste 16g und der der der Spannleiste 16g zugewandten Seite des Wagenkörpers 24f wirklich fest gespannt wird.

Vorzugsweise ist dabei die Länge und Lage der Kupplungsnuten 25g so auf den Antriebsstrang 16f, 16b, 16d für den hinteren Spannzapfen 16c abgestimmt, dass die Anpressleiste 16g gegen die Hinterschneidung 14a der Führungsnut im Auszugarm 7a gedrückt wird, bevor die eigentliche Arretierung über den Spannhebel 16a erfolgt.

In der Freigabestellung steht der Stellhebel 23 daher nicht unter Spannung zwischen dem Wagenkörper 24f und der durch das Schiebestück 25b und die Unterlagscheibe 25c gebildeten rückseitigen Kupplungsanordnung 25b, 25c, so dass die Wippe 24c über ein Verdrehen des Stellhebels 23 bewegt werden kann. In der Arretierstellung ist der Stellhebel 23 dagegen zwischen dem Wagenkörper 24f und der rückseitigen Kupplungsanordnung 25b, 25c eingeklemmt, so dass eine Aufspreizung bzw. eine Waagrechtstellung der Wippe 24c bzw. der aus der Wippe 24c und den Lagerbolzen 24d, 24e gebildeten Armanordnung 24c, 24d, 24e in dieser Stellung jedenfalls nicht unabsichtlich vorgenommen werden kann.

Um die Wippe 24c in die Freigabestellung vorzuspannen, ist ferner eine um den Kupplungsbolzen 25a herum gelegte Kupplungsvorspannfeder 25e vorgesehen, welche sich einerseits an der Wippe 24c und andererseits an dem Wagenkörper 24f abstützt (Figur 6). Der Wagenkörper 24f weist ferner auf seiner der Wippe 24c zugewandten Seite einen ringförmigen Vorsprung 24g auf, welcher die Kupplungsvorspannfeder 25e umfangsseitig umgibt und in eine zugeordnete Ausnehmung in der Wippe versenkt werden. Über die Einschraubtiefe der Kupplungsstellschraube 25d kann somit der Abstand zwischen dem Wagenkörper 24f und der Anpressleiste 16g in der Freigabestellung eingestellt werden.

Weiterhin ist eine Vorspannfeder 241 für die Wippe 24c vorgesehen, über welche die Wippe 24c in eine aufgespreizte Stellung, d.h. eine Stellung, in welcher die Kugellager 24a, 24b an den dafür vorgesehenen Anlageflächen der Parallelanschlagsverschiebenut 14a anliegen, vorgespannt ist, (Figur 7). Die Vorspannfeder 241 ist dabei auf einer mit senkrechter Schraubenachse von unten her in den Wagenkörper 24f eingeschraubten Vorspannfeder-Entnahmeschraube 24m aufgesetzt und andererseits in einer dafür vorgesehenen Ausnehmung an der Wippe 24c in der Nähe des Lagers 24a abgestützt. Auf der anderen Seite der Wippe 24c in der Nähe des Lagers 24b ist ferner eine Verstellschraube mit senkrechter Schraubenachse von unten her in den Wagenkörper 24f eingeschraubt, welche als verstellbarer Anschlagpunkt fungiert. Über die Vorspannkraft-Einstellschraube 24m kann dabei eine Vorspannkraft eingestellt werden, mit welcher die Vorspannfeder 241 die Wippe 24c in die aufgespreizte Stellung vorspannt.

Schließlich wird noch einmal auf Figur 4 verwiesen, um herauszustellen, dass das Parallelanschlagsmodul der dargestellten Ausführungsform zwar beidseitig des Maschinentisches bzw. der daran befestigten Auszugsplatte 8 in den dafür in den Auszugsarmen 7a, 7b vorgesehenen Nuten 14a, 14b verspannt, bzw. arretiert werden kann. In der Freigabestellung ist das Parallelanschlagsmodul jedoch nur in der vorderen, dem Bediener zugewandten Parallelanschlagsverschiebenut 14a über Kugellager 24a, 24b geführt, nicht jedoch in der rückseitigen Nut 14b. Vielmehr liegt das Parallelanschlagsmodul in seinem rückseitigen Bereich über eine Gleitbuchse 26 gleitabgestützt auf der Oberfläche des Maschinentisches 3 bzw. der Auszugsplatte 8 auf, je nach Stellung bezogen auf die Tischplatte 3 bzw. die Auszugsplatte 8. Es wäre jedoch auch denkbar, anstatt der Gleitbuchse 26 eine Rolle oder dergleichen vorzusehen.

Die Führungsschienen 6a, 6b sind dabei über nicht gezeigte Schraubverbindungen an dem Maschinentisch 3 befestigt, die Auszugarme 6a, 6b dagegen über Befestigungsschrauben 27 (Figur 6) an der Auszugplatte 8.

Selbstverständlich sind Abwandlungen und Modifikationen der gezeigten Ausführungsform möglich, ohne der Rahmen der Ansprüche zu verlassen.

### Bezugszeichenliste

- A: Auszugsrichtung
- L: Längsrichtung
- 1: Kreissäge (Werkzeugmaschine)
- 2: Werkzeugschlitz
- 3: Maschinentisch
- 4: Gehrungsanschlagsmodul
- 6a, 12a, 6b, 12b: Führungsnuten (Führungsabschnitt)
- 6a, 6b: Führungsschienen
- 7a, 11a, 7b, 11 b: Gleitabschnitt
- 7a, 7b: Auszugsarme
- 8: Auszugsplatte
- 9: Portalüberbau
- 9a: vorderer Bock
- 9b: Trägerprofil
- 9c: hinterer Bock
- 9d: Winkelschiene
- 9e: Exzenterspannfläche
- 10: Arretiereinrichtung der Tischverbreiterung
- 10f: Feststellklotz der Tischverbreiterung
- 11a, 11b: Gleitkappen (Ummantelung)
- 12a, 12b: Gleitbuchsen (Auskleidung)
- 13b: Endkappe
- 14a: Parallelanschlagsverschiebenut
- 14b: rückseitige Nut
- 15a: Aufnahmenut für Breitenskala
- 15b: Sichtfenster
- 16: Arretiervorrichtung
- 16a: Schwenkhebel

- 16b: Spannstange
- 16c: Spannzapfen
- 16d: Gelenkachse
- 16e: Gelenkschelle
- 16f: Spannstangenzugbolzen
- 16g: Anpressleiste
- 16h: Außenumfangsanlagefläche
- 16i, 16k: exzentrische Führungsabschnitte
- 16i: Schiebestück-Führungsnut
- 16j: Schiebestück-Führungsstift
- 16k: Spannstangenzugbolzen-Aufnahmebohrung
- 161: Spannstangen-Vorspannfeder
- 17: Winkelschienen-Spannvorrichtung
- 17a: Handgriff
- 17b: Spannschraube
- 17c: Anpressleiste
- 17d: Spannfeder
- 17e: Führungsbolzen
- 18: Gleitbuchsen-Befestigungsschraube
- 19: Einschraubführungsnuten
- 21: hinterschnittene Nut
- 22: Anschlagfläche
- 23: Lagerspielsteilhebel
- 23a: Augenabschnitt
- 24: Führungswagen (geführter Abschnitt)
- 24a, 24b: Rollenlager
- 24c: Wippe
- 24d, 24e: Lagerbolzen
- 24f: Wagenkörper
- 24g: ringförmiger Vorsprung
- 24h: Kupplungsbolzen
- 24i, 24j: Distanzscheibenstapel

- 24k: Sicherungssplint für Kupplungsbolzen
- 24l: Vorspannfeder für die Wippe (Vorspanneinrichtung für die Armanordnung)
- 24m: Vorspannkraft-Einstellschraube
- 25: Kupplungseinrichtung
- 25a: Kupplungsbolzen
- 25b, 25c, 25d: rückseitiger Kupplungsabschnitt
- 25b: Schiebestück
- 25c: Unterlagscheibe
- 25d: Kupplungsstellschraube
- 25e: Kupplungsvorspannfeder
- 25f: Bohrung der Unterlage
- 25g: Kupplungsnuten
- 25h: Kupplungsvorsprünge
- 25i: Splintaufnahmeöffnungen
- 26: Gleithülse
- 27: Befestigungsschraube

## Patentansprüche

1. Parallelanschlagsmodul für eine Werkzeugmaschine (1), insbesondere einer Formatkreissäge (1), um Werkstücke mit ihrer einem Werkzeug (2) abgewandten Kante mit einem bestimmten Abstand zu dem Werkzeug (2) auf einem Maschinentisch (3) zu positionieren, mit
einem den Maschinentisch (3) zumindest abschnittsweise übergreifenden Überbau (9), welcher einen in eine Längsrichtung (L) verlaufenden Werkstückanschlag (9d) für das zu bearbeitende Werkstück aufweist,
zumindest einem geführten Abschnitt (24, 16g), welcher in eine zugeordneten, maschinentischseitig vorgesehenen, in eine Auszugsrichtung (A) quer zur Längsrichtung (L) verlaufenden Führungsnut (14a) einsetzbar und darin führbar ist, und über welchen der Überbau (9) in der Auszugsrichtung (A) gegenüber dem Werkzeug (2) beweglich in der Führungsnut (14a) abgestützt ist, und
einer zwischen einer Arretierstellung und einer Freigabestellung schaltbaren Arretiervorrichtung (16), um das Parallelanschlagsmodul in der Arretierstellung bei gegenüber der Führungsnut (14a) festgelegtem, geführten Abschnitt (24, 16g) zu arretieren und in der Freigabestellung ein Verschieben des geführten Abschnitts (24, 16g) in der Führungsnut (14a) zuzulassen,
**dadurch gekennzeichnet, dass**
der geführte Abschnitt (24, 16g) einen in der Führungsnut (14a) zumindest abschnittsweise einsetzbaren Führungswagen (24) aufweist, welcher wiederum eine Anzahl Kugel- oder Rollenlager (24a, 24b) umfasst, über die der in die Führungsnut (14a) eingesetzte Führungswagen (24) auf zugeordneten Abrollflächen der Führungsnut (14a) in der Freigabestellung rollbeweglich ist, wobei
der Führungswagen (24) einen an dem Überbau (9) festgelegten Wagenkörper (24f) aufweist, an dem die Anzahl Kugel- oder Rollenlager (24a, 24b) mit einem veränderbarem Abstand zu der jeweils zugeordneten Abrollfläche aufgenommen ist, und wobei
der Abstand zwischen einer Abrollstellung, in der jedes der Anzahl Kugel- oder Rollenlager (24a, 24b) an einer Abrollfläche in der Führungsnut (14a) anliegt, und einer nichtanliegenden Entnahmestellung zur Entnahme des in die Führungsnut (14a) eingesetzten Führungswagens (24) aus der Führungsnut (14a) veränderbar ist.

2. Parallelanschlagsmodul nach Anspruch 1, **dadurch gekennzeichnet, dass** der Abstand zwischen jedem Kugel- oder Rollenlager (24a, 24b) und der zugeordneten Abrollfläche in Vertikalrichtung veränderbar ist, wobei die Anzahl Kugel- oder Rollenlager (24a, 24b) vorzugsweise über eine bewegliche Armanordnung (24c, 24d, 24e) mit dem veränderbarem Abstand an dem Wagenkörper (24f) aufgenommen sind, und vorzugsweise eine Vorspanneinrichtung (241) vorgesehen ist, mit der die Armanordnung (24c, 24d, 24e) in die Abrollstellung vorgespannt ist, in der die Kugel- oder Rollenlager (24a, 24b) gegen zugeordnete Abrollflächen in der Führungsnut (14a) gespreizt sind.

3. Parallelanschlagsmodul nach Anspruch 1 oder 2, **dadurch gekennzeichnet, dass** die Arretiervorrichtung (16) eine in der jeweiligen Führungsnut (14a) aufnehmbare Anpressleiste (16g) aufweist, wobei die Anpressleiste (16g) über eine in Längsrichtung (L) in die Führungsnut (14a) greifende Kupplungseinrichtung (25) gegenüber dem Wagenkörper (24f) in Längsrichtung (L) zwischen der Arretierstellung, in der sie gegen eine Rückseite einer in Auszugsrichtung verlaufenden Hinterschneidung der Führungsnut (14a) gepresst ist, und der Freigabestellung, in der sie von der Rückseite der Hinterschneidung abgehoben ist, verschiebbar ist.

4. Parallelanschlagsmodul nach Anspruch 3, **dadurch gekennzeichnet, dass** der Wagenkörper (24f) in seinem der Anpressleiste (16g) zugewandten Bereich eine Gegenhaltefläche für eine Anlagefläche an einer Vorderseite der Hinterschneidung aufweist, so dass die Gegenhaltefläche in der Arretierstellung an der zugeordneten Anlagefläche anliegt und in der Freigabestellung nicht.

5. Parallelanschlagsmodul nach einem der vorhergehenden Ansprüche, **dadurch gekennzeichnet, dass** zum manuellen Verändern des Abstands jedes Kugel- oder Rollenlagers (24a, 24b) zu der jeweils zugeordneten Abrollfläche an der Führungsnut (14a) ein Stellhebel (23) vorgesehen ist, welcher vorzugsweise über die Kupplungseinrichtung (25) mit der Armanordnung (24c, 24d, 24e) so gekoppelt ist, dass die Armanordnung (24c, 24d, 24e) zumindest in der Freigabestellung der Arretiervorrichtung (16) zwischen der Entnahmestellung und der Abrollstellung bewegbar ist.

6. Parallelanschlagsmodul nach einem der Ansprüche 2 bis 5, **dadurch gekennzeichnet, dass** die Armanordnung (24c, 24d, 24e) eine verschwenkbar an dem Wagenkörper (24f) angebrachte Wippe (24c) umfasst, mit zwei auf entgegen gesetzten Seiten der Wippe (24c) befestigten Lagerbolzen (24d, 24e), wobei auf den Lagerbolzen (24d, 24e) jeweils zumindest ein Kugel- oder Rollenlager (24a, 24b) aufgenommen ist.

7. Parallelanschlagsmodul nach Anspruch 6, **dadurch gekennzeichnet, dass** die Kupplungseinrichtung (25) einen in Längsrichtung (L) verlaufend in dem Wagenkörper (24f) drehbar aufgenommenen Kupplungsbolzen (25a) aufweist, auf dessen zur Führungsnut (14a) hin gewandten Seite zum einen die Armanordnung (24c) verschwenkbar aufgenommen ist und an dem zum Anderen die Anpressleiste (16g) befestigt ist, vorzugsweise an den freien Enden der Lagerbolzen (24d, 24e).

8. Parallelanschlagsmodul nach Anspruch 7, **dadurch gekennzeichnet, dass** der Stellhebel (23) einen von dem Kupplungsbolzen (25a) durchdrungenen und mit dem Kupplungsbolzen (24h) drehfest verbundenen Augenabschnitt (23a) aufweist, mit welchem er auf seiner der Wippe (24c) zugewandten Seite an den Wagenkörper (24f) anschließt, und auf der der Wippe (24c) abgewandten Seite des Augenabschnitts (23a) ein den Kupplungsbolzen (25a) mit einer Betätigungseinrichtung (16a) der Arretiervorrichtung (16) koppelnder, rückseitiger Kupplungsabschnitt (25b, 25c, 25d) vorgesehen ist, über welchen der Kupplungsbolzen (25a) und damit die Anpressleiste (16g) zwischen der Arretierstellung und der Freigabestellung verschiebbar ist.

9. Parallelanschlagsmodul nach Anspruch 8, **dadurch gekennzeichnet, dass** der rückseitige Kupplungsabschnitt (25b, 25c, 25d) ein an der Betätigungseinrichtung (16a) in Vertikalrichtung geführt aufgenommenes Schiebestück (25b) aufweist, welches den Kupplungsbolzen (25a) auf seinen in und entgegen der Auszugsrichtung (A) gelegenen Seiten umgreift, sowie eine auf der dem Stellhebel (23) abgewandten Seite des Schiebestücks (25b) an dem Kupplungsbolzen (25a) befestigte Unterlagscheibe (25c), wobei am Schiebestück (25b) zumindest ein zur Unterlagscheibe (25c) hin gerichteter Kupplungsvorsprung (25h) vorgesehen ist und an der Unterlagscheibe (25c) für jeden Kupplungsvorsprung (25h) eine ihm zugewandte, in Vertikalrichtung verlaufende Kupplungssteuernut (25g), und wobei die Kupplungssteuernut (25g) ein unterseitig mit einer abgerundeten oder winkligen Flanke ansteigendes Ende aufweist, an dem der Kupplungsvorsprung (25h) in der Zwischenstellung zur Anlage kommt, und welche überfahren wird, wenn die Betätigungseinrichtung (16a) der Arretiervorrichtung (16) vom Bediener aus der Freigabestellung in die Arretierstellung gebracht wird.

10. Parallelanschlagsmodul nach Anspruch 9, **dadurch gekennzeichnet, dass** zwischen dem Wagenkörper (24f) und der Wippe (24c) vorzugsweise eine Kupplungsvorspannfeder (25e) vorgesehen ist, welche die Wippe (24c) in Richtung der Freigabestellung vorspannt, wobei die maximale Auslenkung der Kupplungsvorspannfeder (25e) durch eine Kupplungsstellschraube (25d) einstellbar ist, mit welcher die von dem Kupplungsbolzen (25a) durchgriffene Unterlagscheibe (25c) auf der dem Stellhebel (23) abgewandten Seite des Schiebestücks (25b) an dem Kupplungsbolzen (25a) befestigt ist.

11. Parallelanschlagsmodul nach einem der vorhergehenden Ansprüche, **dadurch gekennzeichnet, dass** als Betätigungseinrichtung (16a) der Arretiervorrichtung (16) ein zwischen der Freigabestellung und der Arretierstellung um eine in Auszugrichtung (A) verlaufende Schwenkachse verschwenkbar am Überbau (9) aufgenommener Schwenkhebel (16a) vorgesehen ist, welcher zumindest einen exzentrisch zu seiner Schwenkachse verlaufenden Führungsabschnitt (16i, 16k) aufweist, über welchen die Arretiervorrichtung (16) schaltbar ist und vorzugweise die Kupplungseinrichtung (25) mit dem Schwenkhebel (16a) gekoppelt ist.

12. Parallelanschlagsmodul nach Anspruch 11, **dadurch gekennzeichnet, dass** der Schwenkhebel (16a) als einen exzentrischen Führungsabschnitt (16i) eine exzentrisch zu seiner Schwenkachse verlaufende Führungsnut (16i) aufweist, in welcher das Schiebestück (25b) mit einem seine den Kupplungsbolzen (25a) umgreifenden Arme oberseitig verbindenden Führungsstift (16j) aufgenommen ist, so dass das Schiebestück (25b) über den Schwenkhebel (16a) in Vertikalrichtung betätigbar ist.

13. Parallelanschlagsmodul nach einem der vorhergehenden Ansprüche, **dadurch gekennzeichnet, dass** der Überbau (9) als ein den Maschinentisch (3) in Längsrichtung (L) vollständig übergreifender Portalüberbau (9) ausgebildet ist, wobei die Arreitiervorrichtung (16) auf der rückwärtigen, dem Bediener abgewandten Seite des Maschinentischs (3) einen über eine den Portalüberbau (9) in Längsrichtung (L) durchgreifende Spannstange (16b) mit der vorderseitig am Überbau vorgesehenen Betätigungseinrichtung (16a) gekoppelten Spannzapfen (16c) aufweist, welcher über die Betätigungseinrichtung (16a) und die Spannstange (16b) in eine zugeordnete, maschinentischseitig vorgesehene Führungsnut (14b) drückbar (Arretierstellung) und in die quer zur Längsrichtung (L) bewegliche Freigabestellung bringbar ist.

14. Parallelanschlagsmodul nach Anspruch 13, **dadurch gekennzeichnet, dass** der Schwenkhebel (16a) als einen exzentrischen Führungsabschnitt (16k) an einer exzentrisch zu seiner Schwenkachse gelegenen Stelle eine parallel zur Schwenkachse verlaufende Aufnahmenut (16i) für einen Spannstangenzugbolzen (16f) aufweist, in welcher die Spannstange (16b) über den an ihr befestigten Spannstangenzugbolzen (16f) aufgenommen ist, und der Spannzapfen (16c) an einer in Auszugsrichtung (A) verlaufenden Gelenkachse (16d) am Überbau (9) drehbar aufgehängt ist, wobei die Spannstange (16b) unterhalb der Gelenkachse (16d) an dem Spannzapfen (16c) angreift, so dass der Spannzapfen (16c) über den Schwenkhebel (16a) um die Gelenkachse (16d) verschwenkbar ist.

15. Parallelanschlagsmodul nach einem der vorhergehenden Ansprüche, **dadurch gekennzeichnet, dass** der Überbau (9) ein zwischen einem vorderen Bock (9a) und einem hinteren Bock (9c) befestigtes Trägerprofil (9b) aufweist, gegen welches eine einen Werkstückanschlag bildenden Winkelschiene (9d) mittels einer Winkelschienen-Spannvorrichtung (17) spannbar und zum Verschieben in Längsrichtung (L) freigebbar ist.

16. Parallelanschlagsmodul nach Anspruch 15, **dadurch gekennzeichnet, dass** die Winkelschiene (9d) eine in Längsrichtung (L) verlaufende, hinterschnittene Nut aufweist und die Winkelschienen-Spannvorrichtung (17) eine in der hinterschnittenen Nut aufgenommene Anpressleiste (17c), sowie eine das Trägerprofil (9b) durchgreifende und mit der Anpressleiste (17c) verschraubte Spannschraube (17b) mit einer Spannfeder (17d), über welche die Anpressleiste (17c) von dem Trägerprofil (9b) weg vorgespannt ist.

17. Holzbearbeitungsmaschine (1), insbesondere Kreissäge (1), mit einem Maschinentisch (3), der von einem Werkzeug (2) durchsetzt ist, insbesondere einem Sägeblatt, und mit einem Parallelanschlag zum Positionieren eines Werkstücks mit seiner dem Werkzeug (2) abgewandten Kante mit einem bestimmten Abstand zu dem Werkzeug (2) auf dem Maschinentisch (3), um bei positioniertem Werkstück in der Längsrichtung (L) eine Relativbewegung des Werkstücks und des Werkzeugs (2) zueinander durchzuführen, insbesondere das Werkstück an dem Werkzeug (2) vorbei zu führen, wobei
der Parallelanschlag einen den Maschinentisch (3) zumindest abschnittsweise übergreifenden Überbau (9) mit einem in eine Längsrichtung (L) verlaufenden Werkstückanschlag (9d) für das zu bearbeitende Werkstück aufweist, sowie zumindest einen geführten Abschnitt (24, 16g), welcher in eine Auszugsrichtung (A) quer zur Längsrichtung (L) beweglich in einer zugeordneten, maschinentischseitig vorgesehenen Führungsnut (14a) geführt ist, und über welchen der Überbau (9) des Parallelanschlags in der Auszugsrichtung (A) gegenüber dem Werkzeug (2) beweglich in der Führungsnut (14a) abgestützt ist, und wobei
eine zwischen einer Arretierstellung und einer Freigabestellung schaltbare Arretiervorrichtung (16) vorgesehen ist, um den geführten Abschnitt (24) in der Arretierstellung in der Führungsnut (14a) zu arretieren und in der Freigabestellung ein Verschieben des geführten Abschnitts (24, 16g) in der Führungsnut (14a) zuzulassen,
**dadurch gekennzeichnet, dass**
der geführte Abschnitt (24, 16g) einen in der Führungsnut (14a) zumindest abschnittsweise einsetzbaren Führungswagen (24) aufweist, welcher wiederum eine Anzahl Kugel- oder Rollenlager (24a, 24b) umfasst, über die der in die Führungsnut (14a) eingesetzte Führungswagen (24) auf zugeordneten Abrollflächen der Führungsnut (14a) in der Freigabestellung rollbeweglich ist, wobei
der Führungswagen (24) einen an dem Überbau (9) festgelegten Wagenkörper (24f) aufweist, an dem die Anzahl Kugel- oder Rollenlager (24a, 24b) mit einem veränderbarem Abstand zu der jeweils zugeordneten Abrollfläche aufgenommen ist, und wobei
der Abstand zwischen einer Abrollstellung, in der jedes der Anzahl Kugel- oder
Rollenlager (24a, 24b) an einer Abrollfläche in der Führungsnut (14a) anliegt, und einer nichtanliegenden Entnahmestellung zur Entnahme des in die Führungsnut (14a) eingesetzten Führungswagens (24) aus der Führungsnut (14a) veränderbar ist, und wobei
die Holzbearbeitungsmaschine (1) insbesondere die in einem der vorhergehenden Ansprüche 2 bis 16 genannten Merkmale aufweist.

18. Holzbearbeitungsmaschine (1) nach Anspruch 17, **gekennzeichnet durch** ein Auszugelement (5), welches zur Verbreiterung des Maschinentischs (3) eine insbesondere mit dem Maschinentisch (3) oberseitig fluchtende, in einer Auszugsrichtung (A) neben dem Maschinentisch (3) positionierbare Auszugplatte (8) aufweist, sowie zwei an der Auszugplatte (8) befestigte, in zwei tischseitig befestigbaren Führungsschienen (6a, 6b) in der Auszugsrichtung (A) geführt aufgenommene Auszugarme (7a, 7b), so dass der Abstand der Auszugplatte (8) von dem Maschinentisch (3) veränderbar ist, wobei zumindest einer der Auszugarme (7a, 7b) eine Führungsnut (14a, 14b) für den geführten Abschnitt (24, 16g) des Parallelanschlags aufweist.

## Claims

1. A rip fence module for a machine tool (1), in particular a panel sizing circular saw (1), in order to position workpieces with their edge facing away from a tool (2) on a machine table (3) at a certain distance to the tool (2), comprising a superstructure (9) overlapping the machine table (3) at least in sections presenting a workpiece stop (9d) for the workpiece to be treated extending in a longitudinal direction (L),
at least one guided portion (24, 16g) which is insertable and guidable in an allocated guide groove (14a) provided on the machine table side extending in an extension direction (A) transversely to the longitudinal direction (L), and by which the superstructure (9) is supported movably in the guide groove (14a) in the extension direction (A) in relation to the tool (2), and
a locking device (16) shiftable between a locking position and a release position in order to lock the rip fence module in the locking position at a guided portion (24, 16g) defined in relation to the guide groove (14a), and to permit in the release position a shifting of the guided portion (24, 16g) in the guide groove (14a),
**characterised in that**
the guided portion (24, 16g) comprises a guided carriage (24) insertable in the guide groove (14a) at least in sections which in turn comprises a number of ball bearings or roller bearings (24a, 24b) by means of which the guided carriage (24) inserted into the guide groove (14a) is movable on rollers in the release position on allocated roll-way surfaces, with
the guided carriage (24) presenting a carriage body (24f) defined on the superstructure (9) on which (carriage body) the number of ball bearings or roller bearings (24a, 24b) is received with an alterable distance to the roll-off surface allocated in each case, and with
the distance between a roll-off position, in which each of the number of ball bearings or roller bearings (24a, 24b) abuts a roll-way surface in the guide groove (14a), and a non-abutting withdrawal position for withdrawal of the guided carriage (24) inserted into the guide groove (14a) from the guide groove (14a), being alterable.

2. A rip fence module according to claim 1, **characterised in that** the distance between each ball bearing or roller bearing (24a, 24b) and the allocated roll-way surface is alterable in vertical direction with the number of ball bearings or roller bearings (24a, 24b) being received preferably via a movable arm arrangement (24c, 24d, 24e) with alterable distance on the carriage body (24f) and preferably a preloading device (24l) being provided by means of which the arm arrangement (24c, 24d, 24e) is preloaded into the roll-off position in which the ball bearings or roller bearings (24a, 24b) are spreaded against allocated roll-way surfaces in the guide groove (14a).

3. A rip fence module according to claim 1 or 2, **characterised in that** the locking device (16) comprises a contact pressure strip (16g) receivable in the respective guide groove (14a) with the contact pressure strip (16g) being shiftable via a coupling device (25) engaged in longitudinal direction (L) into the guide groove (14a) in relation to the carriage body (24f) in longitudinal direction (L) between the locking position, in which it bears against a rear side of an undercut of the guide groove (14a) extending in extension direction, and the release position, in which it is detached from the rear side of the undercut.

4. A rip fence module according to claim 3, **characterised in that** the carriage body (24f) in its section facing towards the contact pressure strip (16g) comprises a counter-retaining surface for a bearing surface on a front side of the undercut so that the counter-retaining surface in the locking position abuts the bearing surface and does not abut the bearing surface in the release position.

5. A rip fence module according to claim 1 or 2, **characterised in that** for manual modification of the distance of each ball bearing or roller bearing (24a, 24b) to the corresponding allocated roll-way surface on the guide groove (14a) an adjusting lever (23) is provided which is preferably coupled via the coupling device (25) with the arm arrangement (24c, 24d, 24e) such that the arm arrangement (24c, 24d, 24e) at least in the release position of the locking device (16) is movable between the withdrawal position and the rollable position.

6. A rip fence module according to claim 2 or 5, **characterised in that** the arm arrangement (24c, 24d, 24e) comprises a rocker (24c) attached pivotably on the carriage body (24f), with two bearing bolts (24d, 24e) attached on two opposite sides of the rocker (24c), with at least one ball bearing or roller bearing (24a, 24b) each being received on the bearing bolts (24d, 24e).

7. A rip fence module according to claim 6, **characterised in that** the coupling device (25) comprises a coupling pin (25a) extending in longitudinal direction (L) and being received rotatably in the carriage body (24f), on the side of which facing towards the guide groove (14a) on the one hand the arm arrangement (24c) is received pivotably and on which on the other hand the contact pressure strip (16g) is fastened, preferably on the free ends of the bearing bolts (24d, 24e).

8. A rip fence module according to claim 7, **characterised in that** the adjusting lever (23) comprises an eye section (23a) penetrated by the coupling pin (25a) and connected non-rotatably with the coupling pin (24h), connecting with the eye section (23a) to the carriage body (24f) on the side facing the rocker (24c), and on the side of the eye section (23a) facing away from the rocker (24c) a coupling section (25b, 25c, 25d) on the rear side coupling the coupling pin (25a) with an operating device (16a) of the locking device (16) is provided, by means of which the coupling pin (25a) and thus the contact pressure strip (16g) is movable between the locking position and release position.

9. A rip fence module according to claim 8, **characterised in that** the rear coupling section (25b, 25c, 25d) comprises a pusher sleeve (25b) received in vertical direction on the operating device (16a) in a guided manner encompassing the coupling pin (25a) on its sides located in the pull out direction (A) and opposite to this direction (A), as well as a washer (25c) fastened to the coupling pin (25a) on the side of the pusher sleeve (25b) facing away from the adjusting lever (23), with at least one coupling projection (25h) being provided on the pusher sleeve (25b) oriented towards the washer (25c), and on the washer (25c) for each coupling projection (25h) a coupling control groove (25g) facing towards it and extending in vertical direction, with the coupling control groove (25g) comprising on the underside an ascending end with a rounded or angled flank abutting the coupling projection (25h) in the intermediate position, and which is passed over, if the operating device (16a) of the locking device (16) is put from the release position into the locking position by an operator.

10. A rip fence module according to claim 9, **characterised in that** between the carriage body (24f) and rocker (24c) preferably a coupling bias spring (25e) is provided preloading the rocker (24c) in the direction of the release position, with maximum deflection of the coupling bias spring (25e) being adjustable by means of a coupling adjustment screw (25d) by means of which the washer (25c) penetrated by the coupling pin (25a) is fastened on the coupling pin (25a) on the side of the pusher sleeve (25b) facing away from the adjusting lever (23).

11. A rip fence module according to any one of the preceding claims, **characterised in that** as an operating device (16a) of the locking device (16) a pivoted lever (16a) is provided, which is received pivotably on the superstructure (9) between the release position and the locking position around a pivot axis extending in the extension direction (A), with the pivoted lever (16a) comprising at least a guided portion (16i, 16k) extending eccentrically to its pivot axis by means of which the locking device (16) is shiftable, and preferably the coupling device (25) is coupled with the pivoted lever (16a).

12. A rip fence module according to claim 11, **characterised in that** the pivoted lever (16a) comprises as an eccentric guided portion (16i) a guide groove (16i) extending eccentrically to its pivot axis, into which the pusher sleeve (25b) is received with a guide pin (16j) connecting at the top its arms encompassing the coupling pin (25a) so that the pusher sleeve (25b) can be actuated in vertical direction by the pivoted lever (16a).

13. A rip fence module according to claim 1 or 11, **characterised in that** the superstructure (9) is formed as a portal superstructure (9) entirely overlapping the machine table (3) in longitudinal direction (L), with the locking device (16) on the rear side of the machine table (3) facing away from the operator comprising a tension rod (16b) passing through the portal superstructure (9) in longitudinal direction (L) with the clamping spigot (16c) coupled to the operating device (16a) provided on the front side of the superstructure, and the clamping spigot (16c) by means of the operating device (16a) and the tension rod (16b) can be pressed into an allocated guide groove (14b) provided on the machine table side (locking position) and can be put into the release position movable transversely to the longitudinal direction (L).

14. A rip fence module according to claim 13, **characterised in that** the pivoted lever (16a), as an eccentric guided portion (16k), comprises, in a point located eccentrically to its pivot axis, a holding groove (16i), extending in parallel to the pivot axis, for a tension rod tie bolt (16f) in which holding groove the tension rod (16b) is received by means of the tension rod tie bolt (16f) fastened to it, and the clamping spigot (16c) is suspended rotatably on a hinge axis (16d) on the superstructure (9) extending in extension direction (A) with the tension rod (16b) engaging on the clamping spigot (16c) below the hinge axis (16d) so that the clamping spigot (16c) can be pivoted around the hinge axis (16d) by means of the pivoted lever (16a).

15. A rip fence module according to claim 1 or 13, **characterised in that** the superstructure (9) comprises a carrier section (9b) fastened between a front frame (9a) and a rear frame (9c) against which carrier section an angle bar (9d) forming a workpiece stop can be clamped by means of an angle bar clamping device (17) and can be released for shifting in longitudinal direction (L).

16. A rip fence module according to claim 15, **characterised in that** the angle bar (9d) comprises an undercut groove extending in longitudinal direction (L) and the angle bar clamping device (17) a contact pressure strip (17c) received in the undercut groove as well as a clamping screw (17b) passing through the carrier section (9b) and screwed to the contact pressure strip (17c) with a bias spring (17d) by means of which the contact pressure strip (17c) is preloaded away from the carrier section (9b)

17. A wood working machine (1), in particular a circular saw (1), with a machine table (3), which is penetrated by a tool, in particular a saw blade, and with a rip fence for positioning a workpiece with its edge facing away from the tool (2) with a certain distance to the tool (2) on the machine table (3) in order to carry out a relative movement of the workpiece to the tool (2) when the workpiece is positioned in longitudinal direction (L), in particular to lead the workpiece past the tool (2), with
the rip fence comprising a superstructure (9) overlapping the machine table (3) at least in sections with a workpiece stop (9d) extending in longitudinal direction (L) for the workpiece to be treated, as well as at least one guided portion (24, 16g), which is guided movably in an extension direction (A) transversely to the longitudinal direction (L) in an allocated guide groove (14a) on the machine table, by means of which the superstructure (9) of the rip fence in extension direction (A) relatively the tool (2) is supported movably in the guide groove (14a), and with
a locking device (16) shiftable between a locking position and release position being provided in order to lock the guided portion (24) in the locking position in the guide groove (14a) and to permit in the release position a shifting of the guided portion (24, 16g) in the guide groove (14a),
**characterised in that**
the guided portion (24, 16g) comprises a guided carriage (24) insertable into the guide groove (14a) at least in sections, which in turn comprises a number of ball bearings or roller bearings (24a, 24b) by which the guided carriage (24) inserted into the guide groove (14a) is movable on rollers in the release position on allocated roll-way surfaces of the guide groove (14a), with
the guided carriage (24) comprising a carriage body (24f) defined on the superstructure (9) on which the number of ball bearings or roller bearings (24a, 24b) is received with an alterable distance to the allocated roll-way surface in each case, and with
the distance being alterable between a rollable position, in which each of the number of ball bearings or roller bearings (24a, 24b) abuts a roll-way surface in the guide groove (14a), and a non-abutting withdrawal position for withdrawal of the guided carriage (24) inserted into the guide groove (14a) from the guide groove (14a), and with
the wood working machine (1) comprising in particular the features mentioned in one of the preceding claims 2 to 16.

18. A wood working machine (1) according to claim 17, **characterised in that** an extension element (5) comprising for widening of the machine table (3) an extension plate (8) in alignment with the upper side of the machine table (3), which can be positioned in an extension direction (A) adjacent to the machine table (3), as well as two extension arms (7a, 7b) fastened to the extension plate (8) and received in a guided manner in the extension direction (A), in two guide rails (6a, 6b) be fastened on the table, so that the distance of the extension plate (8) from the machine table (3) is alterable, with at least one of the extension arms (7a, 7b) comprising a guide groove (14a, 14b) for the guided portion (24, 16g) of the rip fence.

## Revendications

1. Module de butée parallèle pour une machine-outil (1), en particulier une scie circulaire à format (1), destiné à positionner des pièces, avec leur bord montrant dans la direction opposée à un outil (2), sur une table de machine (3) de manière à présenter une distance déterminée par rapport audit outil (2), comprenant
une sur-structure (9) qui s'étend, au moins par sections, sur ladite table de machine (3) et qui présente une butée de pièce (9d) pour la pièce à usiner, s'étendant dans une direction longitudinale (L),
au moins une section guidée (24, 16g) qui peut être insérée et guidée dans une rainure de guidage (14a) associée prévue sur la table de machine et s'étendant dans une direction de sortie (A) transversalement à la direction longitudinale (L), et par laquelle ladite sur-structure (9) est appuyée de manière mobile dans la rainure de guidage (14a), dans la direction de sortie (A), par rapport à l'outil (2), et
un dispositif d'arrêt (16) apte à être commuté entre une position d'arrêt et une position de libération, pour arrêter ledit module de butée parallèle dans ladite position d'arrêt lorsque ladite section guidée (24, 16g) est immobilisée par rapport à ladite rainure de guidage (14a) et pour autoriser, dans la position de libération, un déplacement de ladite section guidée (24, 16g) dans la rainure de guidage (14a),
**caractérisé par le fait que**
ladite section guidée (24, 16g) présente un chariot de guidage (24) qui peut être inséré, au moins par sections, dans ladite rainure de guidage (14a) et qui, à son tour, comprend un nombre de roulements à billes ou à rouleaux (24a, 24b) par lesquels ledit chariot de guidage (24) inséré dans ladite rainure de guidage (14a) est mobile en roulement sur des surfaces de roulement associées de la rainure de guidage (14a) dans la position de libération, ledit chariot de guidage (24) comprenant un corps de chariot (24f) qui est fixé sur ladite sur-structure (9) et sur lequel le nombre de roulements à billes ou à rouleaux (24a, 24b) est reçu avec une distance modifiable par rapport à la surface de roulement respectivement associée, et
la distance entre une position de roulement dans laquelle chacun du nombre de roulements à billes ou à rouleaux (24a, 24b) s'appuie sur une surface de roulement dans ladite rainure de guidage (14a) et une position de prise, sans appui, pour prendre dans ladite rainure de guidage (14a) le chariot de guidage (24) inséré dans la rainure de guidage (14a), pouvant être modifiée.

2. Module de butée parallèle selon la revendication 1, **caractérisé par le fait que** la distance entre chacun des roulements à billes ou à rouleaux (24a, 24b) et la surface de roulement associée peut être modifiée dans la direction verticale, le nombre de roulements à billes ou à rouleaux (24a, 24b) étant reçu de préférence via un ensemble de bras mobile (24c, 24d, 24e) sur ledit corps de chariot (24f) avec la distance modifiable, et que, de préférence, un dispositif de précontrainte (24l) est prévu par lequel ledit ensemble de bras (24c, 24d, 24e) est précontraint dans la position de roulement dans laquelle lesdits roulements à billes ou à rouleaux (24a, 24b) sont écartés contre des surfaces de roulement associées dans ladite rainure de guidage (14a).

3. Module de butée parallèle selon la revendication 1 ou 2, **caractérisé par le fait que** ledit dispositif d'arrêt (16) présente une baguette de pression (16g) apte à être reçue dans ladite rainure de guidage (14a) associée, ladite baguette de pression (16g) pouvant être déplacée - via un dispositif d'accouplement (25) se prenant selon la direction longitudinale (L) dans la rainure de guidage (14a) - par rapport au corps de chariot (24f), dans la direction longitudinale (L), entre une position d'arrêt dans laquelle elle est pressée contre une face arrière d'une contre-dépouille de la rainure de guidage (14a), qui s'étend dans la direction de sortie, et une position de libération dans laquelle elle est espacée de la face arrière de ladite contre-dépouille.

4. Module de butée parallèle selon la revendication 3, **caractérisé par le fait que** ledit corps de chariot (24f) présente, dans sa zone montrant vers ladite baguette de pression (16g), une contre-face de maintien pour une face d'appui sur une face avant de la contre-dépouille de sorte que ladite contre-face de maintien s'appuie sur la face d'appui associée dans la position d'arrêt et ne le fait pas dans la position de libération.

5. Module de butée parallèle selon l'une quelconque des revendications précédentes, **caractérisé par le fait que** pour modifier manuellement la distance séparant chaque roulement à billes ou à rouleaux (24a, 24b) de la surface de roulement respectivement associée sur la rainure de guidage (14a), on prévoit un levier de réglage (23) qui est couplé de préférence via ledit dispositif d'accouplement (25) à l'ensemble de bras (24c, 24d, 24e) de telle sorte que ledit ensemble de bras (24c, 24d, 24e) peut être déplacé, au moins dans la position de libération du dispositif d'arrêt (16), entre ladite position de prise et ladite position de roulement.

6. Module de butée parallèle selon l'une quelconque des revendications 2 à 5, **caractérisé par le fait que** ledit ensemble de bras (24c, 24d, 24e) comprend une balance (24c) montée à pivotement sur ledit corps de chariot (24f), avec deux tourillons (24d, 24e) fixés sur des côtés opposés de ladite balance (24c), sur lesdits tourillons (24d, 24e) étant reçu respectivement au moins un roulement à billes ou à rouleaux (24a, 24b).

7. Module de butée parallèle selon la revendication 6, **caractérisé par le fait que** ledit dispositif d'accouplement (25) présente un boulon d'accouplement (25) qui s'étend dans la direction longitudinale (L) et est reçu à rotation dans ledit corps de chariot (24f) et sur le côté duquel, qui montre vers la rainure de guidage (14a) est reçu à pivotement ledit ensemble de bras (24c) d'une part et sur lequel est fixée ladite baguette de pression (16g) d'autre part, de préférence aux extrémités libres des tourillons (24d, 24e).

8. Module de butée parallèle selon la revendication 7, **caractérisé par le fait que** ledit levier de réglage (23) comprend une section à l'oeil (23a) qui est traversée par ledit boulon d'accouplement (25) et fixe en rotation avec le boulon d'accouplement (24h) et par laquelle, de son côté montrant vers ladite balance (24c), il est contigu au corps de chariot (24f), et que du côté de ladite section à l'oeil (23a) montrant dans la direction opposée à la balance (24c) est prévue une section arrière d'accouplement (25b, 25c, 25d) qui couple ledit boulon d'accouplement (25a) à un dispositif de commande (16a) du dispositif d'arrêt (16) et par laquelle ledit boulon d'accouplement (25a) et ainsi ladite baguette de pression (16g) est déplaçable entre la position d'arrêt et la position de libération.

9. Module de butée parallèle selon la revendication 8, **caractérisé par le fait que** ladite section arrière d'accouplement (25b, 25c, 25d) présente une pièce coulissante (25b) qui est reçue sur ledit dispositif de commande (16a) de manière à être guidée dans la direction verticale et qui embrasse ledit boulon d'accouplement (25a) sur les
e côtés de celui-ci situés dans et à l'encontre de la direction de sortie (A), ainsi qu'une rondelle (25c) qui est fixée sur le boulon d'accouplement (25a) du côté de la pièce coulissante (25b) qui montre dans la direction opposée au levier de réglage (23), sur ladite pièce coulissante (25b) étant prévue au moins une projection d'accouplement (25h) dirigée vers ladite rondelle (25c), et sur ladite rondelle (25c) étant prévue, pour chaque projection d'accouplement (25h), une rainure de commande d'accouplement (25g) montrant vers elle et s'étendant dans la direction verticale, et ladite rainure de commande d'accouplement (25g) présente une extrémité qui, sur la face inférieure, va en montant avec un flanc arrondi ou angulaire et sur laquelle ladite projection d'accouplement (25h) vient s'appuyer en position intermédiaire que l'on dépasse lorsque l'opérateur fait passer ledit dispositif de commande (16a) du dispositif d'arrêt (16) de la position de libération dans la position d'arrêt.

10. Module de butée parallèle selon la revendication 9, **caractérisé par le fait qu'**un ressort de précontrainte d'accouplement (25e) est prévu entre le corps de chariot (24f) et ladite balance (24c), qui précontraint la balance (24c) dans la direction de la position de libération, la déviation maximale du ressort de précontrainte d'accouplement (25e) étant réglable par le biais d'une vis de réglage d'accouplement (25d) par laquelle ladite rondelle (25c) traversée par le boulon d'accouplement (25a) est fixée sur le boulon d'accouplement (25a) du côté de la pièce coulissante (25b) qui montre dans la direction opposée au levier de réglage (23).

11. Module de butée parallèle selon l'une quelconque des revendications précédentes, **caractérisé par le fait que** l'on prévoit en tant que dispositif de commande (16a) du dispositif d'arrêt (16) un levier de pivotement (16a) qui est reçu sur ladite sur-structure (9) de manière à pouvoir pivoter autour d'un axe de pivotement s'étendant dans la direction de sortie (A), entre la position de libération et la position d'arrêt et qui présente au moins une section de guidage (16i, 16k) laquelle s'étend excentriquement par rapport à son axe de pivotement et par laquelle ledit dispositif d'arrêt (16) est commutable et, de préférence, le dispositif d'accouplement (25) est couplé au levier de pivotement (16a).

12. Module de butée parallèle selon la revendication 11, **caractérisé par le fait que** ledit levier de pivotement (16a) présente, en tant que section de guidage (16i) excentrique, une rainure de guidage (16i) qui s'étend excentriquement par rapport à son axe de pivotement et dans laquelle ladite pièce coulissante (25b) est reçue par une goupille de guidage (16j) qui relie, sur la face supérieure, les bras de celle-ci lesquels embrassent ledit boulon d'accouplement (25a), de sorte que ladite pièce coulissante (25b) peut être manoeuvrée via ledit levier de pivotement (16a) dans la direction verticale.

13. Module de butée parallèle selon l'une quelconque des revendications précédentes, **caractérisé par le fait que** ladite sur-structure (9) est réalisée sous forme d'une sur-structure à portique (9) s'étendant, dans la direction longitudinale (L), complètement sur ladite table de machine (3), ledit dispositif d'arrêt (16) présentant - du côté arrière de la table de machine (3), qui montre dans la direction opposée à l'opérateur - un tenon de serrage (16c) qui est couplé via une tige de serrage (16b) traversant la sur-structure à portique (9) dans la direction longitudinale (L), au dispositif de commande (16a) prévu, sur la face avant, sur ladite sur-structure, et qui peut être poussé par le dispositif de commande (16a) et par ladite tige de serrage (16b) dans une rainure de guidage (14b) associée prévue sur la table de machine (position d'arrêt) et peut être déplacé dans la position de libération mobile transversalement à la direction longitudinale (L).

14. Module de butée parallèle selon la revendication 13, **caractérisé par le fait que** ledit levier de pivotement (16a) présente, en tant que section excentrique de guidage (16k), sur un endroit situé excentriquement par rapport à son axe de pivotement, une rainure de logement (16i) pour un boulon de traction de tige de serrage (16f), qui s'étend parallèlement audit axe de pivotement et dans laquelle est reçue ladite tige de serrage (16b) via le boulon de traction de tige de serrage (16f) fixé sur celle-ci, et que ledit tenon de serrage (16c) est suspendu à rotation sur la sur-structure (9) sur un axe d'articulation (16d) s'étendant dans la direction de sortie (A), ladite tige de serrage (16b) se prenant sur ledit tenon de serrage (16c) au-dessous dudit axe d'articulation (16d) de sorte que le tenon de serrage (16c) peut être pivoté par ledit levier de pivotement (16a) autour de l'axe d'articulation (16d).

15. Module de butée parallèle selon l'une quelconque des revendications précédentes, **caractérisé par le fait que** ladite sur-structure (9) comprend un profilé de support (9b) qui est fixé entre un support avant (9a) et un support arrière (9c) et contre lequel un rail en équerre (9d) formant butée de pièce peut être serré au moyen d'un dispositif de serrage de rail en équerre (17) et être libéré pour un déplacement dans la direction longitudinale (L).

16. Module de butée parallèle selon la revendication 15, **caractérisé par le fait que** ledit rail en équerre (9d) présente une rainure contre-dépouillée s'étendant dans la direction longitudinale (L) et ledit dispositif de serrage de rail en équerre (17) comprend une baguette de pression (17c) reçue dans ladite rainure contre-dépouillée ainsi qu'une vis de serrage (17b) avec un ressort de serrage (17d), ladite vis traversant ledit profilé de support (9b) et étant vissée avec ladite baguette de pression (17c) et ledit ressort étant destiné à précontraindre la baguette de pression (17c) dans la direction opposée au profilé de support (9b).

17. Machine à travailler le bois (1), en particulier scie circulaire (1), comprenant une table de machine (3) traversée par un outil (2), en particulier par une lame de scie, ainsi qu'une butée parallèle destinée à positionner une pièce, avec son bord montrant dans la direction opposée à l'outil (2), sur la table de machine (3) de manière à présenter une distance déterminée par rapport audit outil (2), afin de réaliser - lorsque la pièce est positionnée - un mouvement relatif dans la direction longitudinale (L), de ladite pièce et de l'outil (2) l'un par rapport à l'autre, en particulier de faire défiler la pièce devant ledit outil (2),
ladite butée parallèle comprenant une sur-structure (9) qui s'étend, au moins par sections, sur ladite table de machine (3) et qui présente une butée de pièce (9d) pour la pièce à usiner, s'étendant dans la direction longitudinale (L), et au moins une section guidée (24, 16g) qui est guidée dans une rainure de guidage (14a) associée prévue sur la table de machine, de manière à être mobile dans une direction de sortie (A) transversalement à la direction longitudinale (L), et par laquelle ladite sur-structure (9) de la butée parallèle est appuyée de manière mobile dans la rainure de guidage (14a), dans la direction de sortie (A), par rapport à l'outil (2), et
un dispositif d'arrêt (16) étant prévu, apte à être commuté entre une position d'arrêt et une position de libération, pour arrêter ladite section guidée (24) dans la position d'arrêt dans ladite rainure de guidage (14a) et pour autoriser, dans la position de libération, un déplacement de ladite section guidée (24, 16g) dans la rainure de guidage (14a),
**caractérisée par le fait que**
ladite section guidée (24, 16g) présente un chariot de guidage (24) qui peut être inséré, au moins par sections, dans ladite rainure de guidage (14a) et qui, à son tour, comprend un nombre de roulements à billes ou à rouleaux (24a, 24b) par lesquels ledit chariot de guidage (24) inséré dans ladite rainure de guidage (14a) est mobile en roulement sur des surfaces de roulement associées de la rainure de guidage (14a) dans la position de libération,
ledit chariot de guidage (24) comprenant un corps de chariot (24f) qui est fixé sur ladite sur-structure (9) et sur lequel le nombre de roulements à billes ou à rouleaux (24a, 24b) est reçu avec une distance modifiable par rapport à la surface de roulement respectivement associée, et
la distance entre une position de roulement dans laquelle chacun du nombre de roulements à billes ou à rouleaux (24a, 24b) s'appuie sur une surface de roulement dans ladite rainure de guidage (14a) et une position de prise, sans appui, pour prendre dans ladite rainure de guidage (14a) le chariot de guidage (24) inséré dans la rainure de guidage (14a), pouvant être modifiée, et
ladite machine à travailler le bois (1) présentant en particulier les caractéristiques mentionnées dans l'une quelconque des revendications précédentes 2 à 16.

18. Machine à travailler le bois (1) selon la revendication 17, **caractérisée par** un élément extensible (5) qui, pour élargir la table de machine (3), comprend une plaque extensible (8) dont la surface supérieure, en particulier, est en alignement avec la table de machine (3) et qui peut être positionnée dans une direction de sortie (A) à côté de ladite table de machine (3), ainsi que deux bras extensibles (7a, 7b) qui sont fixés sur ladite plaque extensible (8) et sont reçus et guidés dans ladite direction de sortie (A) dans deux rails de guidage (6a, 6b) aptes à être fixés sur la table, de sorte que la distance de ladite plaque extensible (8) par rapport à la table de machine (3) peut être modifiée, au moins l'un des bras extensibles (7a, 7b) présentant une rainure de guidage (14a, 14b) pour ladite section guidée (24, 16g) de la butée parallèle.
